# EUROPÄISCHE PATENTSCHRIFT

(11) **EP 4 111 819 B1**
(45) Veröffentlichungstag und Bekanntmachung des Hinweises auf die Patenterteilung: **29.07.2026**
(21) Anmeldenummer: 21702902.4
(22) Anmeldetag: 27.01.2021
(51) Int. Cl.: H05B 3/34

(54) **HEIZEINRICHTUNG**
HEATING DEVICE
DISPOSITIF DE CHAUFFAGE

(30) Priorität: 26.02.2020 WO PCT/EP2020/055041
(43) Veröffentlichungstag der Anmeldung: 04.01.2023
(73) Patentinhaber: E.G.O. Elektro-Gerätebau GmbH, 75038 Oberderdingen (DE)
(72) Erfinder: MANDL, Matthias, 75015 Bretten (DE); TAFFERNER, Michael, 76316 Malsch (DE); HAUK, Thomas, 75015 Bretten (DE); SCHMIEDER, Manuel, 75038 Oberderdingen (DE); KOEBRICH, Holger, 76703 Kraichtal-Gochsheim (DE); MÜHLNIKEL, Roland, 75015 Bretten (DE); SUSS, Alfred, 75015 Bretten (DE); EIGL, Sebastian, 75015 Bretten (DE); ZIPPLIES, Henry, 75031 Eppingen (DE); BLOCK, Volker, 75015 Bretten (DE)
(74) Vertreter: Patentanwälte Ruff, Wilhelm, Beier, Dauster & Partner mbB
(86) Internationale Anmeldenummer: PCT/EP2021/051822
(87) Internationale Veröffentlichungsnummer: WO 2021/170331

(56) Entgegenhaltungen:
- EP-A1- 1 809 073
- EP-B1- 1 809 073
- WO-A1-2005/020635
- WO-A1-2014/202768
- DE-A1- 19 831 574
- DE-B4- 10 112 405
- DE-C2- 19 831 574
- DE-U1- 20 111 067
- DE-U1- 20 114 622
- DE-U1- 9 200 124
- JP-A- 2001 313 154
- JP-A- H0 513 206

## Beschreibung

### ANWENDUNGSGEBIET UND STAND DER TECHNIK

Die Erfindung betrifft eine Heizeinrichtung mit einem Träger, Anschlusskontakten und mehreren Heizleiteranordnungen auf dem Träger mit einer Vielzahl von Heizleitern.

Aus der EP 3145273 A1 ist eine Heizeinrichtung bekannt mit einem Träger, auf dessen Außenseite Heizleiter angebracht sind. Der Träger kann eben oder rohrförmig sein. Die Heizleiter verlaufen dann mäanderförmig bzw. in Schleifen mit parallelen Bahnen. Die einzelnen Bahnen als Heizleiter sind dabei hintereinandergeschaltet, also in Reihe, und mit den Anschlusskontakten verbunden. Durch eine reine Reihenschaltung der Heizleiter sind die Ausgestaltungsmöglichkeiten begrenzt. Dabei sind zwischen 65% und 80% der Fläche des Trägers mit den Heizleitern bedeckt, was eine sehr hohe Flächendichte der Heizleistung ermöglicht.

Aus der DE 102016225462 A1 ist eine Heizeinrichtung bekannt, bei der ein Gitter oder Netz aus Heizleitern zwischen Anschlusskontakten, die die Heizleiteranordnung halten, frei verläuft. Dadurch ist eine Wärmeabgabe, insbesondere an die Umgebungsluft, sehr gut möglich. Nachteilig daran ist, dass ein Träger, beispielsweise als Behälterwand oder als Rohrwand, um darin befindliches Wasser zu erhitzen, schlecht bzw. ineffizient damit erwärmt werden kann.

Aus der WO 2014/202768 A1 ist eine Heizeinrichtung bekannt mit einer Anordnung von mehreren Heizleitern, die ein beheizbares Innenraumverkleidungselement bilden. Die Heizleiteranordnung weist mehrere verschiedene Heizleiter auf, die unterschiedliche Breite und Länge aufweisen. Sie sind sämtlich parallel zueinander geschaltet, und durch ihre Geometrie kann die jeweilige Heizleistungsdichte und die insgesamt erzeugte Heizleistung eingestellt werden. Die Heizleiter können eine geschlossene Fläche bilden, aber auch gitterartig aufgebaut sein.

Aus der EP 1 809 073 A1 ist eine Heizeinrichtung bekannt mit einer Heizleiteranordnung aus strukturierter Heizleiterfolie. Durch die Strukturierung bildet die Heizleiteranordnung eine Art Netz oder Gitter aus einzelnen Heizleitern. Diese Heizleiter können gerade und in etwa rechtwinklig zueinander verlaufen, aber auch geschwungen sein oder variierende Breite aufweisen. Aus der JP 2001 313154 A ist eine weitere Heizeinrichtung bekannt, die mehrere Heizleiter in Streifenform aufweist. Diese sind als Reihenschaltung hintereinandergeschaltet. Dabei sind die Heizleiter als breite Streifen mit geschlossener Oberfläche bzw. geschlossener Heizleiterfläche ausgebildet.

Aus der DE 201 11 077 U1 ist ein Gewirk bekannt, welches aus stromleitendem Material gebildet ist. Dieses Gewirk ist gleichmäßig als Gewirk und somit nach Art eines Netzes ausgebildet, da es Maschen bildet.

Die DE 92 00 124 U1 zeigt eine Heizfolie, beispielsweise für Fußboden- und Deckenheizungen. Diese Heizfolie kann in sehr unterschiedlicher Form strukturiert sein, so dass sie nicht als geschlossene Fläche ausgebildet ist.

Aus der JPH0513206 A ist es bekannt, einen elektrischen Widerstand mittels Laser auf einen gewünschten Wert exakt abzugleichen. Dabei kann mit dem Laser in eine Heizfläche des Heizwiderstands, der eine längliche Ausdehnung zwischen zwei Anschlusskontakten aufweist, seitlich eingeschnitten werden. Ein Einschnitt kann dann auch noch um 90° in Richtung zu einem der Anschlusskontakte hin abgewinkelt sein.

Aus der DE 198 31 574 A1 ist eine nochmals weitere Heizeinrichtung bekannt, die mehrere parallel zueinander verlaufende gitterförmige oder netzförmige Heizleiter aufweist. Dabei können zusätzliche elektrisch leitfähige Kontakte auf das Heizleiternetz aufgebracht sein, um einen Widerstandswert und somit eine Flächenleistung zu beeinflussen. Allerdings ist hieraus keine Heizeinrichtung bekannt gemäß dem neuen Anspruch 1, bei der zusätzlich zu einer Heizleiteranordnung in Netzform ein weiterer länglicher Heizleiter vorgesehen ist.

### AUFGABE UND LÖSUNG

Der Erfindung liegt die Aufgabe zugrunde, eine eingangs genannte Heizeinrichtung zu schaffen, mit der Probleme des Standes der Technik gelöst werden können und es insbesondere möglich ist, eine Heizeinrichtung mit einem flächigen Träger und mehreren Heizleiteranordnungen darauf einfach und gleichzeitig grundsätzlich variabel auszubilden sowie eine Flächenleistung beeinflussen zu können hinsichtlich einerseits möglichst homogener Flächenleistung und andererseits Bereichen höherer oder geringerer Flächenleistung.

Gelöst wird diese Aufgabe durch eine Heizeinrichtung mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Es ist vorgesehen, dass die Heizeinrichtung einen flächig ausgedehnten Träger aufweist. Dieser kann einerseits flach und eben sein, andererseits kann er gewölbt sein bzw. als Rinne, Wanne oder als Rohr ausgebildet sein. Die Heizeinrichtung weist mindestens zwei Anschlusskontakte auf sowie mindestens eine Heizleiteranordnung, die jeweils auf dem Träger angeordnet sind. Die Heizleiteranordnung ist mit den mindestens zwei Anschlusskontakten verbunden, um elektrisch angeschlossen zu werden. Die gesamte Heizeinrichtung kann auch mehr als zwei Anschlusskontakte aufweisen, beispielsweise für aufgeteilte bzw. verteilte Untergruppen von Heizleitern. Dadurch kann bei einer Heizeinrichtung entweder flächenmäßig oder leistungsmäßig eine jeweils unterschiedliche Beheizung erreicht werden.

Die mindestens eine Heizleiteranordnung weist eine Vielzahl von Heizleitern auf, beispielsweise mehr als fünfzig Heizleiter oder mehrere Hundert Heizleiter. Diese Heizleiter sind miteinander verbunden an Verbindungspunkten, so dass sie an den Verbindungspunkten aufeinandertreffen. Sie sind elektrisch leitend mit den Verbindungspunkten verbunden und so auch elektrisch leitend miteinander verbunden. Insgesamt sind die Heizleiter in Parallelschaltungen sowie Reihenschaltungen zwischen den Anschlusskontakten verschaltet. Vorteilhaft bilden die Heizleiter ein Netz mit den Verbindungspunkten als Knotenpunkten, insbesondere vielfach verzweigt und wieder zusammengeführt, so dass eine genaue Unterteilung bzw. Unterscheidung in Parallelschaltung und Reihenschaltung nicht möglich ist. Die Heizleiteranordnung weist eine Vielzahl von Maschen auf, die von mindestens drei Heizleitern gebildet sind, so dass die Maschen geschlossen sind, zumindest die meisten. An den Verbindungspunkten, die von dieser Masche umfasst sind, sind jeweils mindestens drei Heizleiter miteinander verbunden bzw. treffen aufeinander. Erfindungsgemäß wird die Heizleiteranordnung in einem Schichtverfahren mit einem Schichtaufbau auf den Träger aufgebracht. Hierfür bietet sich ein Dickschichtverfahren an, alternativ ein Dünnschichtverfahren, Plasmaspritzen, CVD- und PVD-Verfahren. Bevorzugt werden die Heizleiter der gesamten Heizleiteranordnung gemeinsam hergestellt, also gemeinsam in einem Schritt oder gemeinsam in mehreren Schritten für den Schichtaufbau.

Die Ausbildung der Heizleiteranordnung mit der Vielzahl von einzelnen Heizleitern, die in einer Art Netz oder Gitter aufgebaut miteinander verbunden sind, so dass sie alle von Strom durchflossen werden, ermöglicht eine flächig gut verteilte Anordnung der einzelnen Heizleiter. Dabei kann weniger als 60%, vorteilhaft weniger als 50% oder sogar weniger als 40% der Fläche des Trägers im Bereich der Heizeinrichtung direkt bedeckt sein, gleichzeitig kann die Fläche des Trägers in diesem Bereich aber in etwa gleichmäßig bedeckt sein mit den Heizleitern. Dies ermöglicht es, den Träger über die Fläche gesehen sehr gleichmäßig bzw. mit homogener Flächenleistung zu beheizen, aber insgesamt mit geringerer Leistung als im Stand der Technik. Die Flächenleistung ist vorteilhaft also auf die Fläche einer Heizleiteranordnung bezogen oder auf die Fläche, die zusammenhängend von Heizleitern oder Heizleiteranordnungen bedeckt ist.

In Ausgestaltung der Erfindung kann eine Richtung der Heizleiter einen Winkel mit einer Längserstreckung der Anschlusskontakte aufweisen, wobei dieser Winkel in einem Bereich zwischen 2° und 85° liegt. Somit verlaufen die Heizleiter weder parallel noch rechtwinklig zu einem der Anschlusskontakte, sondern mit einem dazwischenliegenden Winkel bzw. schräg dazu. Vorteilhaft kann der Winkel zwischen 35° und 60° liegen, besonders vorteilhaft kann er etwa 45° betragen. So lässt sich ein gleichmäßiger Aufbau der Heizleiteranordnung erreichen.

Vorteilhaft ist vorgesehen, dass die Heizleiter jeweils gerade verlaufen, insbesondere alle Heizleiter der Heizleiteranordnung gerade verlaufen. So können sich Probleme mit Stromkonzentrationen odgl., wie sie an gekrümmten Heizleitern auftreten können, gar nicht erst ergeben. Es kann vorgesehen sein, dass es nur genau zwei oder genau drei Verlaufsrichtungen insgesamt für die Heizleiter gibt, und jeder der Heizleiter verläuft dann entlang einer dieser Verlaufsrichtungen.

In Ausgestaltung der Erfindung können mindestens 80% der Verbindungspunkte eine gleiche Anzahl von mit ihnen verbundenen Heizleitern aufweisen, besonders vorteilhaft sind dies mindestens 95% der Verbindungspunkte. Dies bedeutet, dass es an einigen Ausnahmen, insbesondere an einem Randbereich der Heizleiteranordnung bzw. der Menge der Heizleiter auf dem Träger, sein kann, dass hier weniger oder mehr Heizleiter an einem Verbindungspunkt vorgesehen sind bzw. sich treffen. In Randbereichen der Heizleiteranordnung wird dies nur schwer zu vermeiden sein, hier werden in der Regel weniger Heizleiter an einem Verbindungspunkt vorgesehen sein. Es fallen ja die Heizleiter weg, die in den freien Bereich neben dem Randbereich hinein verlaufen würden.

In weiterer Ausgestaltung der Erfindung kann vorgesehen sein, dass sich an 95% der Verbindungspunkte bzw. an den meisten genau drei Heizleiter oder genau vier Heizleiter treffen. Auch so ist eine homogenere Ausgestaltung der Heizleiteranordnung möglich. Treffen sich an einem Verbindungspunkt drei Heizleiter, so können die zugehörigen Maschen sechseckig oder vorteilhaft dreieckig ausgebildet sein, insbesondere jeweils regelmäßig. Treffen sich an einem Verbindungspunkt vier Heizleiter, so können die zugehörigen Maschen vorteilhaft viereckig bzw. quadratisch ausgebildet sein.

Alternativ können die Maschen angenähert sechseckig bzw. in Form einer Wabe ausgebildet sein, vorzugsweise genau sechseckig. Dabei können vier Längsseiten des Sechsecks von jeweils einem einzigen Heizleiter gebildet sein, während zwei gegenüberliegende Längsseiten des Sechsecks von jeweils einem länglich ausgebildeten Verbindungspunkt gebildet sind. Dieser Verbindungspunkt ist dann eine Art länglicher Verbindungsbereich, wobei vorzugsweise die Heizleiter länger sind als die länglich ausgebildeten Verbindungspunkte, insbesondere 50% bis 300% länger.

In vorteilhafter Weiterbildung der Erfindung verlaufen die meisten Heizleiter gerade, insbesondere mindestens 80% oder sogar mindestens 95%. Durch eine gerade Ausgestaltung der meisten oder aller Heizleiter lassen sich eingangs geschilderte Probleme mit inhomogener Stromführung entlang gekrümmter Bahnen vermeiden, die entweder zu einer ungewünscht inhomogenen Heizleistungsverteilung führen oder zu einer Beschädigung am Heizleiter und/oder am Träger.

In alternativer Weiterbildung der Erfindung verlaufen die meisten Heizleiter gekrümmt, insbesondere sind mindestens 80% der Heizleiter gekrümmt ausgebildet. Vorteilhaft sind die Heizleiter dabei zweifach gegenläufig gekrümmt ausgebildet, insbesondere S-förmig. Die beiden gegenläufigen Bögen sind dabei besonders vorteilhaft gleichmäßig gekrümmt. Dabei kann eine solche Ausbildung punktsymmetrisch zu einem Punkt auf der halben Länge des Heizleiters sein. Dadurch kann erreicht werden, dass eine Länge eines gekrümmten Heizleiters, insbesondere einfach, zweifach oder mehrfach gekrümmt, zwischen den Verbindungspunkten an seinen Enden mit den anderen Heizleitern mindestens 5% größer ist als die direkte gerade Erstreckung zwischen diesen Verbindungspunkten. Vorzugsweise kann eine Länge noch größer sein, insbesondere mindestens 10% größer sein, beispielsweise mindestens 20% größer.

Durch einen gekrümmten Heizleiter ist es zum Einen möglich, aufgrund der erhöhten Länge bei vorgegebenem Widerstand für ein Heizleitermaterial bei vorteilhafter Dicke und Breite der Leiter einen höheren Widerstandswert zu erreichen. Zum Anderen kann eine bessere Verteilung des Verlaufs der Heizleiter und somit auch von deren erzeugter Heizleistung bzw. Wärme auf die insgesamt von der Heizleiteranordnung überdeckte Fläche erfolgen. Die Heizleiter können dabei stets gekrümmt verlaufen bzw. in keinem Abschnitt gerade verlaufen. Alternativ könnten sie in einem Abschnitt gerade verlaufen, beispielsweise einem mittleren Abschnitt, wo ein Wechsel der Krümmung stattfindet.

In vorteilhafter Weiterbildung der Erfindung weist eine Vielzahl der Heizleiter dieselbe Länge auf, insbesondere mindestens 80% der Heizleiter. Vorteilhaft weisen sogar mindestens 95% der Heizleiter dieselbe Länge auf, so dass eigentlich nur wenige Heizleiter bezüglich ihrer Länge abweichen, beispielsweise weil sie am Randbereich der Heizleiter angeordnet sind oder an Freiflächen-Bereiche angrenzen, wie sie nachfolgend noch im Detail als eine Option erläutert werden.

Bevorzugt kann vorgesehen sein, dass ein Großteil der Heizleiter dieselbe Form aufweist. Dies können mindestens 80% der Heizleiter sein, besonders vorteilhaft mindestens 95% der Heizleiter. Diese sind somit bezüglich Länge, Breite, Längsverlauf und Dicke identisch. Wenn dann durch entsprechenden Aufbau der Heizleiteranordnung für eine homogene Stromversorgung gesorgt wird, erfolgt auch eine homogene Heizleistung.

In Ausgestaltung der Erfindung kann ein Winkelbereich zwischen zwei benachbarten Heizleitern, die an einem Verbindungspunkt aufeinandertreffen bzw. miteinander verbunden sind, nicht eckig bzw. spitz ausgebildet sein, sondern abgerundet. Eine Abrundung in diesem Winkelbereich kann derart sein, dass er mit einem Radius von mindestens 2% der maximalen Breite eines der Heizleiter abgerundet ist. Insbesondere kann dieser Radius 5% bis 100% oder sogar bis 200% der maximalen Breite eines Heizleiters betragen, vorzugsweise 20% bis 50%. Dann entstehen in diesem Winkelbereich keine Inhomogenitäten der Stromverteilung, die diskontinuierlich sind. Durch die Abrundung wird der Leiterquerschnitt aufgrund der größeren Breite etwas vergrößert, was zu einer Reduzierung der Heizleistung führt. Diese kann aber durch Ausgestaltung des Radius begrenzt sein, so dass sie sich nicht störend auswirkt. Unter Umständen kann durch eine solche Abrundung auch die Herstellung der Heizleiteranordnung vereinfacht werden, beispielswiese bei Siebdruck.

Es kann vorgesehen sein, dass bei mindestens 80% oder bei mindestens 95% der Verbindungspunkte eine solche Abrundung in dem Winkelbereich vorgesehen ist, vorzugsweise bei allen Winkelbereichen an den Verbindungspunkten. Eine Abrundung kann insbesondere auch identisch ausgebildet sein, so dass jeweils gleiche Ausbildung und gleiches Verhalten im Heizbetrieb bewirkt werden.

In einer ersten Ausgestaltung der Erfindung ist es möglich, dass ein Verbindungspunkt dadurch gebildet wird, dass Heizleiter mit jeweils gleicher Breite einander kreuzen, insbesondere zwei Heizleiter, wobei jeder dieser Heizleiter gleichbleibende Breite aufweisen kann. Die Fläche, die sozusagen von dem Längsverlauf der beiden Heizleiter überdeckt wird, ist dann der Verbindungspunkt. In ähnlicher Form kann auch ein Verbindungspunkt geschaffen werden, wenn nicht vier, sondern nur drei Heizleiter an ihm miteinander verbunden sind. Diese müssen dann nicht über den Verbindungspunkt hinaus verlaufen.

In einer zweiten Ausgestaltung der Erfindung kann ein Verbindungspunkt eine Fläche sein, die größer ist als ein reiner Überkreuzungsbereich entsprechend der vorgenannten ersten Ausgestaltung der Erfindung, wie sie zuvor beschrieben worden ist. Damit kann bewirkt werden, dass in der Fläche des Verbindungspunkts die gleiche Stromdichte herrscht wie in den Heizleitern selbst, so dass eine Heizleistungserzeugung am Verbindungspunkt dieselbe ist oder zumindest nicht stärker ist als in den Heizleitern selbst. Möglicherweise kann dies auch erreicht werden, indem nicht die Fläche eines Verbindungspunkts größer gemacht wird, sondern die Schichtdicke.

In weiterer Ausgestaltung der Erfindung ist es möglich, dass bei den Heizleitern unterschiedliche Breiten vorgesehen sind, vorzugsweise mit einer Variation der Breite von maximal 40%. Vorteilhaft sollte eine Variation der Breite der Heizleiter maximal 25% betragen. Wenn die Heizleiter dabei sämtlich gleiche Schichtdicke aufweisen, kann so lokal bzw. bereichsweise eine unterschiedliche Erzeugung von Heizleistung erfolgen. Weisen die Heizleiter gleiche Länge auf, so erzeugen die schmaleren Heizleiter mehr Heizleistung als die breiteren Heizleiter. So kann mit der Heizeinrichtung lokal bzw. bereichsweise die Heizleistung bzw. eine Beheizung variiert werden.

Vorteilhaft kann vorgesehen sein, dass ein Heizleiter über eine Erstreckung zwischen den zwei Verbindungspunkten an seinen Enden bzw. über seine Länge hinweg eine konstante Breite aufweist. Somit ist die Leistungserzeugung zumindest an diesem Heizleiter jeweils über seine Länge verteilt gleich.

Alternativ kann vorgesehen sein, dass ein Heizleiter eine Breite aufweist, die über seine Länge gesehen bzw. über eine Erstreckung zwischen den zwei Verbindungspunkten an seinen Enden hinweg variiert. Eine Variation sollte im vorgenannten Bereich von maximal 40% oder sogar nur maximal 25% liegen. Ansonsten könnte es sein, dass der Unterschied bei der Erzeugung der Heizleistung zu groß wird mit der Gefahr von Schäden am Heizleiter oder an der Heizeinrichtung durch zu hohe Temperatur bei zu ungleichmäßiger Temperaturverteilung.

Bevorzugt kann die Breite des Heizleiters von einem Verbindungspunkt zum anderen Verbindungspunkt hin monoton zunehmen, alternativ monoton abnehmen. Besonders bevorzugt nimmt die Breite streng monoton zu oder ab.

In Weiterbildung der Erfindung kann vorgesehen sein, dass eine Schichtdicke der Heizleiteranordnung bzw. der Heizleiter selbst um maximal 20% oder 10% variiert, also nicht zu unterschiedlich ist. Vorteilhaft variiert sie nur um maximal 2% bzw. ist überall dieselbe und wird zumindest durch das Herstellungsverfahren mit derselben Soll-Dicke hergestellt. Dann kann die Heizleiteranordnung durch einen Schichtaufbau, beispielsweise mittels eines Dickschichtverfahrens, hergestellt werden, indem sämtliches Material für die Heizleiter stets gleichzeitig in einem Schritt oder in mehreren Schritten mit derselben Menge bzw. mit derselben Schichtdicke aufgebracht wird. Dies ermöglicht ein einfaches und praxistaugliches Herstellungsverfahren.

In weiterer Ausgestaltung der Erfindung kann vorgesehen sein, dass mehrere genannte Verbindungspunkte in mindestens einem Bereich der Heizleiteranordnung nur zwei Heizleiter aufweisen bzw. sich dort sozusagen nur zwei Heizleiter treffen. Bevorzugt verlaufen diese Heizleiter dann nicht in gerader Erstreckung, sondern weisen einen Winkel zueinander auf, beispielsweise im Bereich der vorgenannten 35° bis 60°. An sich entsprechen diese Heizleiter aber vorteilhaft den übrigen Heizleitern bezüglich bzw. Breite und/oder Länge, vorteilhaft auch Dicke. Diese Verbindungspunkte mit nur zwei Heizleitern liegen besonders vorteilhaft in einem Randbereich der Heizleiteranordnung oder können an einen Frei-Flächenbereich innerhalb der Heizleiteranordnung angrenzen. So kann erreicht werden, dass auf der einen Seite die Anordnung der Heizleiter so ist wie auch sonst bzw. im überwiegenden Bereich der Heizleiteranordnung, insbesondere regelmäßig ausgebildet. Ein genannter Frei-Flächenbereich der Heizleiteranordnung kann sozusagen von Heizleitern umgeben sein und beispielsweise dazu dienen, durch einen unbeheizten Bereich, also indem hier keine Heizleiter vorgesehen sind, elektrische Anschlüsse oder Sensoren, beispielsweise Temperatursensoren, vorzusehen. Diese sollten vorteilhaft nicht zu stark beheizt werden bzw. zu sehr der Heizwirkung der Heizleiter ausgesetzt sein. Ein genannter Randbereich kann geschickterweise auch zu einem solchen Frei-Flächenbereich hin vorliegen. Ein Frei-Flächenbereich kann allgemein variierende Größe aufweisen, vorteilhaft weist er eine Fläche auf zwischen dem Vierfachen und Hundertfachen der Fläche einer Masche, besonders vorteilhaft zwischen dem Zehnfachen und Vierzigfachen. Vorteilhaft ist ein Frei-Flächenbereich von Heizleitern bzw. von der Heizleiteranordnung eingegrenzt bzw. vollständig umrahmt.

In weiterer Ausgestaltung der Erfindung ist es möglich, dass ein Ausschnitt in einem Randbereich der Heizleiteranordnung vorgesehen ist, also sozusagen an der Seite. Ein solcher Ausschnitt kann nach Art einer Einbuchtung ausgebildet sein, wobei im Bereich dieser Einbuchtung an den angrenzenden bzw. außenliegenden Verbindungspunkten zwei oder drei Heizleiter miteinander verbunden sind. Vorteilhaft ist hier genau ein Heizleiter oder sind genau zwei Heizleiter weniger miteinander verbunden als an der überwiegenden Anzahl der Verbindungspunkte der sonstigen Heizleiteranordnung. Somit fehlen sozusagen diejenigen Heizleiter, die ansonsten in den Bereich der genannten Einbuchtung hineinlaufen oder hineinragen würden.

Ein genannter Frei-Flächenbereich innerhalb der Heizleiteranordnung ist bevorzugt so ausgebildet, dass er frei ist von Heizleitern sowie auch von Verbindungspunkten. Dabei sollte der Frei-Flächenbereich von Heizleitern umrahmt sein, insbesondere entsprechend der sonstigen regelmäßigen Anordnung von Heizleitern im überwiegenden Bereich der Heizleiteranordnung. Je nach Ausgestaltung der Maschen bzw. der Anordnung der sich an den Verbindungspunkten treffenden Heizleiter kann vorgesehen sein, dass der Frei-Flächenbereich von Heizleitern in gerader Erstreckung bzw. Verlängerung zueinander umrahmt ist. Es ist auch möglich, dass an mehreren Verbindungspunkten, die an den Frei-Flächenbereich angrenzen, zwei oder drei Heizleiter miteinander verbunden sind, vorzugsweise drei.

In vorteilhafter Ausgestaltung der Erfindung kann vorgesehen sein, dass eine Flächenheizleistung innerhalb der Fläche der Heizleiteranordnung, insbesondere nur dort, wo Heizleiter verlaufen, also ohne vorgenannte Frei-Flächenbereiche, um maximal 25% variiert. Insbesondere kann die Flächenheizleistung nur um maximal 10% variieren. Eine möglichst homogene Heizleistungserzeugung mit der Heizeinrichtung kann vorteilhaft sein. Alternativ kann eine Variation der Flächenheizleistung auch innerhalb einer Heizleiteranordnung dazu genutzt werden, in bestimmten Bereichen gezielt höhere Heizleistungen vorzusehen. Gerade durch eine vorgenannte Variation der Breite der Heizleiter ist dies auch gut innerhalb einer einzigen Heizleiteranordnung möglich, insbesondere auch mit kontinuierlicher Veränderung der Flächenheizleistung. Dadurch können zu unterschiedliche Änderungen der Heizleistung vermieden werden, welche möglicherweise zu einer Beschädigung führen könnten.

In weiterer Ausgestaltung der Erfindung können Neben-Anschlusskontakte vorgesehen sein, die mit jedem der Anschlusskontakte verbunden sind. Derartige Neben-Anschlusskontakte können in einer Richtung senkrecht zu einem Längsverlauf der Anschlusskontakte einander paarweise gegenüberliegen. Dabei können sie sozusagen parallel zu den Anschlusskontakten verlaufen, wenn diese geradlinig sind, was sie vorteilhafterweise sind. Jeder Neben-Anschlusskontakt ist direkt oder über einen weiteren Neben-Anschlusskontakt mit einem Anschlusskontakt verbunden. Untereinander und mit dem Anschlusskontakt können sie mittels Brückenkontakten elektrisch verbunden sein. Vorteilhaft bestehen die Neben-Anschlusskontakte aus demselben Material wie die Anschlusskontakte, besonders vorteilhaft auch mit gleicher Breite und Dicke. So können sie beispielsweise gemeinsam hergestellt werden. Die Brückenkontakte sollten dann etwas anders bzw. aus anderem Material ausgebildet sein, so dass es möglich ist, sie leicht durch Lasern oder mechanisches Ritzen zu durchtrennen. So kann ein elektrischer Abgleich der Heizleiteranordnung nach der Herstellung erfolgen, um auf einen exakten Wert zu kommen. Somit können möglicherweise bestimmte Bereiche der Heizleiteranordnung, also einige Heizleiter, entweder ganz von einer elektrischen Versorgung oder zumindest teilweise abgetrennt werden. Dies hängt davon ab, ob die mit den Neben-Anschlusskontakten verbundenen Heizleiter nur von diesen elektrisch kontaktiert sind oder ob sie mit den übrigen Heizleitern auch verbunden sind.

Auf eine Heizleiteranordnung können Flächenkontakte aufgebracht sein, die streifenförmig ausgebildet sind und die zumindest einen Teil einer Breite einer Heizleiteranordnung in Richtung quer zu ihrer Längserstreckung überdecken und elektrisch kontaktieren können. Diese Flächenkontakte bestehen vorteilhaft aus elektrisch gut leitfähigem Material, beispielsweise ähnlich dem Material der vorgenannten Anschlusskontakte. Die Flächenkontakte können dann zum elektrischen Abgleich auf einen gewünschten Wert des elektrischen Widerstands mit elektrisch gut leitfähigem Material teilweise bedeckt werden, wobei dieses Material dann auf einen benachbarten Anschlusskontakt, auf einen Neben-Anschlusskontakt oder auf eine benachbarte Heizleiteranordnung überlappen und dort kontaktieren kann. So erfolgt eine Art Kurzschluss und somit eine Verkürzung der Heizleiteranordnung, was einen geringeren elektrischen Widerstand ergibt. Vorteilhaft können mindestens zwei solcher Flächenkontakte nebeneinander mit geringem Abstand aufgebracht sein für einen Abgleich auf unterschiedliche Werte für den Widerstand.

Dabei kann die Breite eines solchen Flächenkontakts in Richtung zu dem benachbarten Anschlusskontakt, dem Neben-Anschlusskontakt oder der benachbarten Heizleiteranordnung hin größer werden, insbesondere an einem in diese Richtung weisenden Ende. Der Flächenkontakt kann mindestens 50% breiter werden. So kann er leichter und besser von dem elektrisch gut leitfähigen Material überdeckt werden zur Kontaktierung, muss aber nicht über seine gesamte Länge hinweg so breit sein. Das spart Material ein und schränkt die Heizfunktion davon überdeckter Heizleiter nur minimal ein. Dennoch kann der Flächenkontakt gut getroffen und somit kontaktiert werden. Allgemein kann ein Flächenkontakt in seinem Längsverlauf eine variierende Breite aufweisen. Insbesondere kann er von einem schmalen freien Ende zum anderen freien Ende hin breiter, unabhängig davon, wozu er benachbart ist. Eine Form eines Flächenkontakts kann ein langes schmales Dreieck sein.

Bei der Erfindung weist die Heizeinrichtung mindestens eine Zusatz-Heizleiteranordnung auf, die zwei Zusatz-Anschlusskontakte und einen einzigen dazwischen verlaufenden flächigen Zusatz-Heizleiter aufweist. Dieser flächige Zusatz-Heizleiter ist vorteilhaft mit einer geschlossenen Fläche versehen, also ohne Unterbrechung. Die Fläche des Zusatz-Heizleiters ist bevorzugt rechteckig. Erfindungsgemäß ist der Zusatz-Heizleiter länglich zwischen den beiden Zusatz-Anschlusskontakten, wobei er senkrecht zu diesen Zusatz-Anschlusskontakten verlaufen kann. Er ist erfindungsgemäß in Richtung des Stromflusses länger als breit, nämlich mindestens zehnmal länger als breit, besonders vorteilhaft mindestens zwanzigmal länger. Dies kann auch für die Heizleiteranordnung mit den Maschen der Heizleiter gelten, so dass sie jeweils streifenförmig sind.

Eine Breite des Zusatz-Heizleiters ist erfindungsgemäß geringer als eine Breite der Heizleiteranordnung mit den verteilten Heizleitern. Bevorzugt kann seine Breite weniger als 50% der Breite der Heizleiteranordnung betragen, so dass er in seiner äußeren Ausdehnung erheblich schmaler ist. Die von Heizleitermaterial bedeckte Fläche kann ähnlich groß sein, vorteilhaft ist sie aber auch kleiner.

Eine Länge des Zusatz-Heizleiters kann zwischen 90% und 150% der Länge der Heizleiteranordnung liegen. Besonders vorteilhaft sind sie ähnlich lang, so dass der Zusatz-Heizleiter eine Länge zwischen 100% und 120% der Länge der Heizleiteranordnung aufweisen kann.

Erfindungsgemäß weist die Heizeinrichtung mindestens zwei vorbeschriebene Heizleiteranordnungen und mindestens zwei vorbeschriebene Zusatz-Heizleiter auf. Die Flächenleistung ist jeweils unterschiedlich, insbesondere können die erfindungsgemäßen Heizleiteranordnungen eine variierende Flächenheizleistung aufweisen. Dies ist vorteilhaft bei den Zusatz-Heizleitern aufgrund ihrer durchgehenden flächigen Ausbildung nicht möglich. Erfindungsgemäß verlaufen die zwei Heizleiteranordnungen und die zwei Zusatz-Heizleiter parallel zueinander, wobei die Zusatz-Heizleiter die erfindungsgemäßen Heizleiteranordnungen zwischen sich aufweisen.

In Ausgestaltung der Erfindung können unter dem Heizleiter bzw. zwischen Heizleiter und Träger eine Isolationsschicht und/oder eine Dielektrikumsschicht vorgesehen sein. Diese Schicht ist mindestens so breit wie der Heizleiter und maximal 10 mm breiter als der Heizleiter an beiden Seiten des Heizleiters, so dass sie maximal 10 mm auf beiden Seiten unter dem Heizleiter hervorragt, insbesondere maximal 5 mm oder nur 2 mm hervorragt, vorteilhaft mindestens 0,1 mm hervorragt. Dabei kann der Verlauf der Isolationsschicht bzw. der Dielektrikumsschicht dem Verlauf der Heizleiter bzw. der Heizleiteranordnung entsprechen, zumindest im größten Bereich der Heizleiteranordnung. Innerhalb der Maschen können die Isolationsschicht bzw. die Dielektrikumsschicht Freiräume aufweisen, in denen keine Isolationsschicht bzw. Dielektrikumsschicht vorgesehen bzw. vorhanden ist. Hier liegt die metallene Oberfläche des Trägers frei.

In weiterer Ausgestaltung der Erfindung kann über oder auf dem Heizleiter eine Abdeckschicht vorgesehen sein, die mindestens so breit ist wie der Heizleiter und maximal 10 mm breiter ist als der Heizleiter an beiden Seiten des Heizleiters, so dass sie den Heizleiter auf beiden Seiten je maximal 10 mm überragt, insbesondere je maximal 5 mm oder nur 2 mm. Vorteilhaft überragt sie diesen je um mindestens 0,1 mm auf beiden Seiten. Dabei kann die Breite der Abdeckschicht insgesamt schmaler sein als die Isolationsschicht bzw. die Dielektrikumsschicht und somit nicht direkt auf die Oberfläche des Trägers lappen. Besonders vorteilhaft entspricht der Verlauf der Abdeckschicht dem Verlauf der Heizleiter bzw. der Heizleiteranordnung, zumindest im größten Bereich der Heizleiteranordnung. Auch innerhalb dieser Maschen kann die Abdeckschicht Freiräume aufweisen, in denen keine Isolationsschicht bzw. Dielektrikumsschicht vorgesehen bzw. vorhanden sind. Hier liegt wiederum die metallene Oberfläche des Trägers frei.

Während üblicherweise für Heizelemente in Dickschichttechnologie vollflächige Isolierungen auf Träger und vollflächige Abdeckschichten auf die Heizleiterstrukturen aufgebracht werden, um eine funktionsfähige Basisisolierung und eine praxistaugliche Abdeckung zu gewährleisten, kann mit der Erfindung zum Einen per se Material eingespart werden. Durch die geringere Menge an verwendeten Materialien für die Schichten der Isolierung und der Abdeckung sowie deren Verhalten beim Abkühlen ist, insbesondere aufgrund unterschiedlicher Wärmeausdehnungskoeffizienten, zum Anderen eine Verformung der verwendeten Substrate, unabhängig von deren Form, geringer. Dies wird durch die Gitterform zusätzlich zum geringeren Materialeinsatz unterstützt. Schichten mit geringerer Fläche üben einfach weniger Verformungskräfte auf das Substrat aus.

Ableitströme bei diesem Aufbau vor allem der Isolationsschicht bzw. Dielektrikumsschicht fallen zusätzlich geringer aus. Die bedruckte Fläche mit Gitterstruktur bzw. Netzstruktur oder Netzform ist im Vergleich zu einer Vollfläche nämlich geringer.

In weiterer Ausbildung kann mindestens einer der Anschlusskontakte als Gitterstruktur ausgebildet sein, vorzugsweise alle Anschlusskontakte, welche mit der Heizleiteranordnung oder Heizleitern verbunden sind. Die Gitterstruktur des mindestens einen Anschlusskontakts weist Maschen mit Freiräumen darin auf. So kann der Bedarf an Kontaktmaterial reduziert werden.

In einer Ausgestaltung der Erfindung kann vorgesehen sein, dass die Heizleiteranordnung bzw. deren Heizleiter entlang von Freischnittabschnitten durchtrennt sind, wobei vorzugsweise einzelne Freischnittabschnitte, die zusammenhängend sind und insgesamt einen Freischnitt bilden, an einem Außenrandbereich der Heizleiteranordnung beginnen. So können sie eine geschlossene Fläche der Heizleiteranordnung derart abtrennen und dabei die einzelnen Heizleiter durchtrennen, dass die geschlossene Fläche elektrisch von der übrigen Heizleiteranordnung abgetrennt und elektrisch isoliert ist. Dabei kann vorgesehen sein, dass die freistehend Abschnitte einen Heizleiter in einem Winkel zwischen 45° und 90° durchtrennen, vorzugsweise größer als 55°.

In weiterer Ausgestaltung der Erfindung können quer zu einer allgemeinen Stromflussrichtung durch eine gitterförmige Heizleiteranordnung zwischen zwei Anschlusskontakten zusätzliche linienförmige Bahnen aus Heizleitermaterial vorgesehen sein, vorteilhaft parallel zu den Anschlusskontakten verlaufend. Diese linienförmigen Heizleiterbahnen aus Heizleitermaterial können vorteilhaft durch Verbindungspunkte der Heizleiter bzw. der Maschen verlaufen. Sie sollen die Sicherheit beim Betrieb der Heizeinrichtung erhöhen, wenn sich aufgrund von Hotspots oder sogenannten heißen Stellen lokale Überhitzungen ergeben, die möglicherweise bis zu einem Durchbrennen oder einer Zerstörung eines der Heizleiter oder mehrerer Heizleiter führen. Entlang dieser linienförmigen Heizleiterbahnen ergeben sich dann erhöhte Stromkonzentrationen eines Stromflusses zwischen den beiden Anschlusskontakten, und zwar ausgehend von einer lokalen Überhitzung mit Durchbrennen bzw. Zerstörung eines Heizleiters an einem punktartigen Bereich. Diese Stromkonzentrationen führen dann zum Durchbrennen der Heizleiter, und entlang der linienförmigen Heizleiterbahnen kann dieses Durchbrennen bzw. Zerstören dann zu einer Seite hin oder vorteilhaft zu beiden Seiten hin fortgesetzt werden, und zwar in etwa parallel zu den Anschlusskontakten, bis die gesamte Heizleiteranordnung zwischen den beiden Anschlusskontakten durchtrennt ist. Dann erfolgt gar kein Stromfluss mehr zwischen den Anschlusskontakten bzw. durch die Heizleiteranordnung. Damit ist diese zwar irreversibel beschädigt bzw. zerstört, gleichzeitig ist aber sichergestellt, dass kein Betrieb mit fehlerhafter Heizleiteranordnung mehr möglich ist. Dann muss zwar die Heizeinrichtung ausgetauscht werden bzw. repariert werden, die Sicherheit gegen einen fehlerhaften Betrieb ist aber sehr hoch.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in Zwischen-Überschriften und einzelne Abschnitte beschränkt die unter diesen gemachten Aussagen nicht in ihrer Allgemeingültigkeit.

### KURZBESCHREIBUNG DER ZEICHNUNGEN

- Fig. 1: in einer ersten Ausführung eine Draufsicht auf eine exemplarische Heizeinrichtung mit einer Heizleiteranordnung auf einem Träger,
- Fig. 2: in einer zweiten Ausführung eine Heizeinrichtung ähnlich Fig. 1 an einem rohrförmigen Träger,
- Fig. 3: in einer dritten Ausführung eine Vergrößerung der Heizeinrichtung aus Fig. 1 mit Darstellung der einzelnen Heizleiter, die sich an Verbindungspunkten treffen und die Maschen bilden,
- Fig. 4: eine Abwandlung der Heizeinrichtung ähnlich Fig. 1,
- Fig. 5: in einer vierten Ausführung eine weitere Heizeinrichtung ähnlich Fig. 4 mit breiter ausgebildeten Heizleitern,
- Fig. 6: in einer fünften Ausführung eine weitere Heizeinrichtung mit zwei gleichen Heizleiteranordnungen in Reihenschaltung,
- Fig. 7: in einer sechsten Ausführung eine weitere Heizeinrichtung ähnlich zwei Heizeinrichtungen der Fig. 6 in Reihenschaltung,
- Fig. 8: in einer siebten Ausführung eine weitere Heizeinrichtung ähnlich Fig. 7, bei der in der Reihenschaltung die erste und die vierte Heizleiteranordnung anders ausgebildet sind als die zweite und die dritte Heizleiteranordnung,
- Fig. 9: in einer achten Ausführung eine erfindungsgemäße Abwandlung der Heizeinrichtung aus Fig. 8, wobei die erste und die vierte Heizleiteranordnung durch flächige Heizleiter ersetzt worden sind,
- Fig. 10: in einer neunten Ausführung eine auch erfindungsgemäße Abwandlung der Heizeinrichtung aus Fig. 9 mit sehr schmal ausgebildetem erstem und viertem Heizleiter und einer zweiten und dritten Heizleiteranordnung dazwischen mit sehr großen Maschen,
- Fig. 11: eine starke Vergrößerung der Heizleiteranordnung ähnlich Fig. 1 und 3 mit einer Variation der Breite der Heizleiter,
- Fig. 12: eine Darstellung eines Ausschnitts in einem Randbereich der Heizleiteranordnung ähnlich Fig. 3, wobei Leiterbahnen mit Anschlüssen für einen Temperatursensor in diesen Ausschnitt seitlich hineinragen,
- Fig. 13: eine vergrößerte Heizleiteranordnung mit einem Frei-Flächenbereich, der vollständig von Heizleitern umgeben ist, wobei in diesem Frei-Flächenbereich eine Bohrung vorgesehen ist,
- Fig. 14: die Heizleiteranordnung ähnlich Fig. 3 mit einem C-förmigen Freischnitt, der einen Bereich von Heizleitern von der übrigen Heizleiteranordnung trennt,
- Fig. 15: eine weitere mögliche Abwandlung einer Heizeinrichtung ähnlich Fig. 1 mit Neben-Anschlusskontakten parallel zu den Anschlusskontakten, die damit elektrisch verbunden sind mittels Brückenkontakten, die durchtrennbar sind,
- Fig. 16: eine Abwandlung der Heizeinrichtung aus Fig. 7 mit einem Zwischenkontakt, der innerhalb der zweiten und dritten Heizleiteranordnung vorgesehen ist,
- Fig. 17: in einer zehnten Ausführung eine erfindungsgemäße Ausführung einer Heizeinrichtung ähnlich Fig. 9 mit zwei Zwischenkontakten entsprechend Fig. 16,
- Fig. 18: eine Abwandlung der Heizeinrichtung aus Fig. 16 mit Flächenkontakten, die auf der zweiten und der dritten Heizleiteranordnung angeordnet sind,
- Fig. 19: eine Abwandlung der Heizeinrichtung aus Fig. 18 mit sehr schmalen Flächenkontakten, die auf der zweiten und der dritten Heizleiteranordnung angeordnet sind,
- Fig. 20: eine Darstellung von Maschen von Heizleitern in Vergrößerung mit abgerundeten Winkeln in den Ecken,
- Fig. 21: eine Abwandlung der Heizeinrichtung aus Fig. 3 mit quasi sechseckigen schmalen Maschen,
- Fig. 22: eine Abwandlung der Heizeinrichtung aus Fig. 3 mit S-förmig gebogenen einzelnen Heizleitern,
- Fig. 23: eine Abwandlung der Heizeinrichtung ähnlich Fig. 3 mit alternativ S-förmig gebogenen einzelnen Heizleitern,
- Fig. 24: eine Abwandlung der Heizeinrichtung aus Fig. 22 mit einer Isolationsschicht unter den Heizleitern und einer Abdeckschicht über den Heizleitern, beide Schichten in Gitterstruktur ,
- Fig. 25 und 26: eine starke Vergrößerung einer Heizeinrichtung entsprechend Fig. 24 mit Anschlusskontakten, die ebenfalls Gitterstruktur aufweisen,
- Fig. 27: nicht erfindungsgemäße Abwandlung der Heizeinrichtung aus Fig. 9 mit einer Parallelschaltung von schmalen streifenförmigen Heizleitern und einer gitterförmigen Heizleiteranordnung dazwischen,
- Fig. 28: eine Abwandlung der Heizeinrichtung aus Fig. 14 mit einem C-förmigen Freischnitt, der im vertikalen Bereich zick-zack-förmig verläuft,
- Fig. 29: eine Abwandlung der Heizeinrichtung aus Fig. 1, bei der parallel zu den Anschlusskontakten zusätzliche Heizleiterbahnen verlaufen,
- Fig. 30: eine Abwandlung der Heizeinrichtung aus Fig. 19 mit anders ausgebildeten Flächenkontakten.

### DETAILLIERTE BESCHREIBUNG DER AUSFÜHRUNGSBEISPIELE

Lediglich die Auführungsformen acht, neun und zehn sind erfindungsgemäß. Die übrigen Ausführungsformen beschreiben lediglich Aspekte und Beispiele die zum Verständnis der Erfindung nützlich sind.

In der Fig. 1 ist eine Heizeinrichtung 11 in einer ersten Ausführung dargestellt. Die Heizeinrichtung 11 weist einen flächigen rechteckigen länglichen Träger 12 auf, der eben ausgebildet ist. Der Träger 12 kann beispielsweise eine elektrisch isolierende Keramik, Mikanit oder ein Metallsubstrat mit elektrisch isolierender Oberfläche aufweisen. Die Heizeinrichtung 11 weist eine gitterförmige Heizleiteranordnung 14 auf, die eine längliche rechteckige Fläche überdeckt. Dabei überlappt die Heizleiteranordnung 14 auf zwei längliche und parallel verlaufende Anschlusskontakte 16a und 16b aus geeignetem Kontaktmaterial. Alternativ kann vorgesehen sein, dass die Anschlusskontakte 16a und 16b auf die Heizleiteranordnung 14 überlappen, also nachträglich aufgebracht sind, wie hier dargestellt. Links enden die Anschlusskontakte 16a und 16b jeweils in einem Kontaktfeld 18a und 18b für einen elektrischen Anschluss, beispielsweise durch Anlöten oder Anschweißen. Die Heizleiteranordnung 14 ist vorteilhaft in einem Dickschichtverfahren hergestellt, insbesondere durch Siebdruck auf bekannte Art und Weise. Dies gilt vorteilhaft auch für die Anschlusskontakte 16 und die Kontaktfelder 18.

Anstelle auf einen flachen Träger 12 kann eine Heizeinrichtung 111 gemäß einer zweiten Ausführung in Fig. 2 auch auf einen rohrförmigen Träger 112 aufgebracht werden. Der rohrförmige Träger 112 besteht vorteilhaft aus einem Stahlsubstrat mit elektrisch isolierender Oberfläche, die beispielsweise durch eine auf das Stahlsubstrat aufgebrachte Isolationsschicht gebildet sein kann. Darauf kann, vorteilhaft ebenfalls in einem Siebdruckverfahren, eine Heizleiteranordnung 114 aufgebracht werden, die derjenigen der Fig. 1 an sich entspricht. In diesem Fall wäre die Darstellung der Fig. 1 eine abgewickelte Heizleiteranordnung der Heizeinrichtung 111 der Fig. 2.

Die Anschlusskontakte 16a und 16b verlaufen parallel zueinander. Wie aus der Vergrößerung der Fig. 3 zu ersehen ist, besteht die Heizleiteranordnung 14 aus einer ersten Vielzahl von Heizleitern 20a mit einer Erstreckungsrichtung von links unten nach rechts oben und einem Winkel von 45° zu den Anschlusskontakten 16a und 16b. Des Weiteren besteht sie aus einer zweiten Vielzahl von Heizleitern 20b mit einer Verlaufsrichtung von rechts unten nach links oben, welche rechtwinklig zur Verlaufsrichtung der Heizleiter 20a ist und somit ebenfalls einen Winkel von 45° zur Längsrichtung der Anschlusskontakte 16 aufweist. Die Heizleiter 20a und 20b treffen sich in Verbindungspunkten 22, von denen einer durch eine gestrichelte Umkreisung dargestellt ist. Die Heizleiter 20a und 20b sind also die kurzen rechteckförmigen Abschnitte zwischen den Verbindungspunkten 22. In diesen Verbindungspunkten 22 ist eine Schichtdicke dieselbe wie diejenige der einzelnen Heizleiter 20a und 20b. Die Heizleiter 20a und 20b samt den Verbindungspunkten 22 werden also nicht nacheinander bzw. separat voneinander aufgebracht, sondern vorteilhaft als Gittermuster in einem einzigen Druckverfahren bzw. Dickschichtverfahren, vorteilhaft mit Siebdruck. Eine Vielzahl von jeweils Heizleitern 20a und 20b verläuft entlang einer Linie, die nur von den Verbindungspunkten 22 unterbrochen ist. Aufgrund der gleichmäßigen Ausbildung der Heizleiteranordnung 14, bei der nicht nur die Heizleiter 20a sowie 20b untereinander innerhalb der Gruppe ihrer selben Verlaufsrichtung gleich ausgebildet sind, sondern sämtliche Heizleiter 20a und 20b gleich ausgebildet sind bis auf Randbereiche 26, stellen sich über die Fläche der Heizleiteranordnung 14 gleiche Stromdichten und somit gleiche Flächenleistung ein im Betrieb.

Es ist zu erkennen, dass jeweils vier Heizleiter 20, nämlich zwei parallele Heizleiter 20a und zwei parallele Heizleiter 20b, eine Masche 24 bilden. Die Maschen 24 sind bis auf die Randbereiche 26, die später noch im Detail erläutert werden, viereckig bzw. quadratisch ausgebildet, insbesondere sind alle Maschen 24 bis auf die Randbereiche 26 und angrenzend an die Anschlusskontakte 16 identisch.

Aus der Fig. 3 ist eigentlich auch zu erkennen, dass selbst innerhalb der Verbindungspunkte 22 die Stromdichte nicht oder nur unwesentlich höher ist als in den Heizleitern 20a und 20b selbst. Dies gilt dann auch für eine Heizleistungserzeugung und eine Temperatur. Schließlich muss jeweils der Strom, der durch je einen Heizleiter 20a und einen Heizleiter 20b fließt, durch genau einen einzigen solchen Verbindungspunkt 22 hindurch, und dann wieder in je einen Heizleiter 20a und einen Heizleiter 20b hinein fließen.

In der Fig. 4 ist eine dritte Ausführung einer nicht erfindungsgemäßen Heizeinrichtung 211 dargestellt. Ein Träger 212 ist hier nicht mit Randbegrenzung dargestellt, in ähnlicher Form sind der Einfachheit halber an den Enden der Anschlusskontakte 216a und 216b keine Kontaktfelder dargestellt. Dies ist aber jeweils sehr leicht vorstellbar. Zwischen den beiden länglichen und parallelen Anschlusskontakten 216a und 216b ist eine Heizleiteranordnung 214 vorgesehen. Im mittleren Bereich entspricht diese mit ihrer Gitterform der Heizleiteranordnung der Fig. 1. Lediglich an den Randbereichen 226 ist zu sehen, wie hier jeweils Heizleiter 220a und 220b sehr lange ausgebildet sind, bevor sie an Verbindungspunkten mit Heizleitern der anderen Verlaufsrichtung zusammentreffen. Da bis auf Inhomogenitäten innerhalb von Verbindungspunkten, die den Stromfluss dort betreffen, der Weg der Strompfade zwischen den Anschlusskontakten 216a und 216b gleich lang ist wie bei dem mittleren Bereich der Heizleiteranordnung 214, kann hier die gleiche oder eine sehr ähnliche Heizleistung erreicht werden. Dennoch ist es selbstverständlich, dass die Randbereiche 226 im Kleinen sozusagen leicht ausgefranst sind, aber im Großen gerade verlaufen können wie bei der Fig. 1.

In der Fig. 5 ist eine vierte Ausführung einer nicht erfindungsgemäßen Heizeinrichtung 311 dargestellt, die im Wesentlichen derjenigen aus Fig. 4 entspricht, insbesondere innerhalb von Randbereichen 326 einer Heizleiteranordnung 314. Die Fläche der Maschen ist hier ähnlich wie in Fig. 4, was bedeutet, dass aufgrund der nahezu doppelten Breite der Heizleiter 320a und 320b der Heizleiteranordnung 314 weniger Heizleiter insgesamt vorgesehen sind als in Fig. 4. Ein Abstand der benachbarten Heizleiter gleicher Verlaufsrichtung zueinander kann in etwa ihrer eigenen Breite entsprechen und beträgt somit in etwa die Hälfte der Heizeinrichtung 211 aus Fig. 4.

In der Fig. 6 ist eine fünfte Ausführung einer nicht erfindungsgemäßen Heizeinrichtung 411 dargestellt. Die Heizeinrichtung 411 weist zwei Heizleiteranordnungen 414a und 414b auf, die offensichtlich identisch sind. Jede Heizleiteranordnung 414a und 414b bedeckt eine längliche rechteckige streifenförmige Fläche. Allerdings ist hier der Stromfluss nicht quer zur Längsrichtung der Heizleiteranordnung 414, wie bei den vorherigen Ausführungen, sondern längs. Links sind zwei Anschlusskontakte 416a und 416b vorgesehen, rechts ist ein Anschlusskontakt 416c vorgesehen, der die beiden Heizleiteranordnungen 414a und 414b in Reihe miteinander verschaltet. Dies ist bei der Dimensionierung des spezifischen Widerstands des Materials der Heizleiter 420a und 420b zu berücksichtigen, ebenso bei der Versorgungsspannung. Ein Strompfad der Reihenschaltung zwischen den Anschlusskontakten 416a und 416b ist vielfach länger als beispielsweise bei der Heizeinrichtung der Fig. 11. Auch hier liegt erkennbar eine Mischung aus Reihenschaltung und Parallelschaltung der einzelnen Heizleiter 420 vor.

In der Fig. 7 ist eine sechste Ausführung einer nicht erfindungsgemäßen Heizeinrichtung 511 dargestellt mit zwei Anschlusskontakten 516a und 516b nach außen, wobei dazwischen als Reihenschaltung vier Heizleiteranordnungen 514a bis 514d vorgesehen sind. Weitere Anschlusskontakte 516c, 516d und 516e stellen die Reihenschaltung her. Somit liegt hier eine nochmals größere Länge eines Strompfads zwischen den Anschlusskontakten 516a und 516b nach außen vor. Dies ist bei der Dimensionierung und vor allem bei der Auswahl des spezifischen Widerstands für die Heizleiter 520a und 520b zu beachten. Des Weiteren fällt bei der Heizeinrichtung 511 der Fig. 7 auf, dass in der Richtung der Breite einer Heizleiteranordnung 514 zwei bzw. maximal drei Maschen vorliegen, während es bei der Heizeinrichtung 411 der Fig. 6 vier Maschen sind und bei der Heizeinrichtung der Fig. 3 acht vollständige Maschen. Gleichzeitig ist zu erkennen, dass anders als bei der Heizeinrichtung 411 der Fig. 6 die Maschen zu den Randbereichen hin geschlossen sind, also vollständig stromdurchflossen sind und somit auch an der Heizwirkung beteiligt sind.

In der Fig. 8 ist eine siebte Ausführung einer Heizeinrichtung 611 dargestellt. Sie ist ähnlich wie die Heizeinrichtung 511 der Fig. 7 ausgebildet, allerdings sind hier auf einem Träger 612 unterschiedliche Arten von Heizleiteranordnungen vorgesehen. An einen Anschlusskontakt 616a schließt eine Heizleiteranordnung 614a an, die im Verhältnis zu ihrer Breite sehr lang ist. Sie ist ähnlich ausgebildet wie die Heizleiteranordnung 514a der Fig. 7, nur eben mit deutlich kleineren Maschen. Rechts an ihrem Ende ist ein Anschlusskontakt 616c vorgesehen, der sie mit der zweiten Heizleiteranordnung 614b in Reihe verschaltet. Die zweite Heizleiteranordnung 614b ist nahezu identisch zu einer dritten Heizleiteranordnung 614c, die parallel dazu verläuft und nur geringfügig kürzer ist. Verbunden sind die beiden über einen Anschlusskontakt 616d. Die Heizleiteranordnungen 614b und 614c weisen in ihrer Breite ebenfalls drei Maschen nebeneinander auf wie die Heizleiteranordnung 614a. Auch eine Breite der Heizleiter der Heizleiteranordnungen 614b und 614c ist dieselbe wie bei der Heizleiteranordnung 614a. Die Maschen sind allerdings größer bzw. weisen eine deutlich größere Fläche auf. An den Randbereichen sind sie sämtlich geschlossen.

An die Heizleiteranordnung 614c schließt mittels eines Anschlusskontakts 616e eine vierte Heizleiteranordnung 614d an, die links den Anschlusskontakt 616b nach außen aufweist. Die Heizleiteranordnung 614d ist im Prinzip identisch ausgebildet wie die Heizleiteranordnung 614a, nur ein Stück kürzer. Somit kann eine Heizeinrichtung 611 mehrere Heizleiteranordnungen 614a bis 614d aufweisen, die unterschiedliche Flächenleistungsdichten erzeugen können. Die vier Heizleiteranordnungen 614a bis 614d sind hier in Reihe geschaltet, dies muss aber nicht so sein. Sie könnten auch sämtlich parallel oder in einer Kombination aus Parallelschaltung und Reihenschaltung miteinander elektrisch verbunden sein.

In der Fig. 9 ist als achte Ausführung eine erfindungsgemäße Heizeinrichtung 711 dargestellt. Sie ist an sich ähnlich ausgebildet wie die Heizeinrichtung 611 der Fig. 8. Allerdings sind eine erste Heizleiteranordnung 714a und eine vierte Heizleiteranordnung 714d als eingangs genannte Zusatz-Heizleiteranordnung mit jeweils Anschlusskontakten 716a und 716b vollflächig ausgebildet als längliche streifenförmige Heizleiter entsprechend den eingangs genannte Zusatz-Heizleitern. Eine zweite Heizleiteranordnung 714b und eine dritte Heizleiteranordnung 714c, die untereinander zwar ein identisches Muster, aber leicht unterschiedliche Länge aufweisen, sind gitterförmig ausgebildet mit einer maximalen Breite von vier Maschen. Für die elektrische Verschaltung sind Anschlusskontakte 716c, 716d und 716e vorgesehen.

Mit einer solchen erfindungsgemäßen Heizeinrichtung 711 auf einem Träger 712 kann im Vergleich zur Fig. 8 eine nochmals andere Aufteilung von unterschiedlichen Flächenleistungen erreicht werden. So können die erste Heizleiteranordnung 714a und die vierte Heizleiteranordnung 714d sehr hohe Flächenleistungen erzeugen, die in den von ihnen bedeckten Bereichen gewünscht sind. In dem streifenförmigen Bereich dazwischen, in dem die Heizleiteranordnungen 714b und 714c verlaufen, kann die Flächenleistung etwas geringer sein, aber dennoch sehr gleichmäßig verteilt sein. Die Heizleiteranordnung 714a wird von einem einzigen breiten Heizleiter 721a gebildet. Entsprechend wird die Heizleiteranordnung 714c von einem einzigen breiten Heizleiter 721d gebildet.

In der Fig. 10 ist als neunte Ausführung eine ebenfalls erfindungsgemäße Heizeinrichtung 811 dargestellt, die ähnlich zur Heizeinrichtung 711 der Fig. 9 ausgebildet ist. Auf einem Träger 812 sind zwei Heizleiteranordnungen 814a und 814d ausgebildet, die mittels zweier Anschlusskontakte 816a und 816b von außen elektrisch kontaktiert werden können. Die Heizleiteranordnungen 814a und 814d bzw. die Heizleiter 821a und 821d sind sozusagen vollflächig ausgebildet, aber deutlich schmäler als in Fig. 9. Sie sind als Reihenschaltung mit einer zweiten Heizleiteranordnung 814b und einer dritten Heizleiteranordnung 814c über Anschlusskontakte 816c, 816d und 816e verbunden. Die Heizleiteranordnungen 814b und 814c sind gitterförmig ausgebildet, allerdings mit sehr großen Maschen und einer Breite der Heizleiter entsprechend der Fig. 9. Hier sind maximal zwei Maschen in Richtung der Breite der Heizleiteranordnungen 814b und 814c vorgesehen. Es liegt aber eine erkennbar geringere Flächenleistung vor als bei der Heizeinrichtung 711 der Fig. 9.

Die Heizleiteranordnung 814a wird von dem einzigen Heizleiter 821a gebildet, und die Heizleiteranordnung 814d wird von dem einzigen Heizleiter 821d gebildet. Auch hier kann, ähnlich wie bei der Heizeinrichtung 711 der Fig. 9, in einem streifenförmigen Bereich jeweils eine relativ hohe Flächenleistung erzeugt werden. In dem Bereich dazwischen, also wo die Heizleiteranordnungen 814b und 814c verlaufen, ist die Flächenleistung vorteilhaft deutlich geringer, beispielsweise um den Faktor 2 bis 4 geringer.

In der Fig. 11 ist eine Vergrößerung einer Heizleiteranordnung 14' dargestellt, um noch einmal deutlich zu zeigen, wie Heizleiter 20a' gemäß einer Verlaufsrichtung von links unten nach rechts oben und Heizleiter 20b' mit einer Verlaufsrichtung rechtwinklig dazu jeweils Maschen 24' bilden. Jede Masche 24 wird also von vier Heizleitern 20' und vier Verbindungspunkten 22' umgeben. Vor allem ist hier zu erkennen, wie eine Breite der Heizleiter 20a' und 20b' variieren kann. Im unteren Bereich weisen die Heizleiter 20a' und die Heizleiter 20b' eine Breite B1 auf. Die Breite B1 kann beispielsweise 0,4 mm betragen. Die unterste Reihe von vollständig dargestellten Maschen 24' ist exakt quadratisch.

In der von unten gesehen zweiten Reihe von vollständig dargestellten Maschen 24' erhöht sich die Breite der der Heizleiter 20a' und 20b' auf eine Breite B2, die beispielsweise 0,5 mm betragen kann, also 25% größer ist als die Breite B1. Diese Erhöhung der Breite ist streng monoton, allerdings nicht exakt stetig bzw. nicht gleichmäßig. In geringem Abstand von jedem Verbindungspunkt 22', beispielsweise etwa der jeweiligen Breite der Heizleiter 20a' und 20b' entsprechend, weisen diese Heizleiter eine konstante Breite auf, bevor die Erhöhung der Breite beginnt. Somit sind die von unten gesehen zweite Reihe und dritte Reihe von Maschen 24' nicht exakt quadratisch, erst die oberste vierte Reihe von vollständig dargestellten Maschen 24' ist wiederum exakt quadratisch. Da sich der Abstand der Längsmittelachsen der Heizleiter 20a' und 20b' zueinander nicht verändert, sondern sozusagen nur die Breite der Heizleiter, ist die Fläche einer Masche 24' der obersten Reihe etwas geringer als diejenige einer Masche 24' der untersten Reihe. Die Veränderung der Breite der Heizleiter 20a' und 20b' hat aber vor allem Auswirkungen auf deren elektrischen Widerstand und somit auf die von ihnen erzeugte Heizleistung. Dies bedeutet, dass bei gleichbleibendem Stromfluss, was ja so sein muss, im unteren Bereich eine höhere Flächenleistung vorliegt als im oberen Bereich mit den breiteren Heizleitern.

Anhand der Fig. 11 ist leicht vorstellbar, wie die Breite der Heizleiter auch mehrfach variieren kann oder, beispielsweise nach weiter oben hin, auch wieder abnehmen kann auf die Breite B1 oder eine nochmals andere bzw. geringere Breite. Ebenso ist es leicht vorstellbar, dass nur die Heizleiter einer Verlaufsrichtung variierende Breite aufweisen, während die Heizleiter der anderen Verlaufsrichtung gleichbleibende Breite aufweisen.

Aus der Fig. 11 ist auch leicht zu erkennen, dass die Variation des elektrischen Widerstands der Heizleiter durch variierende Breite sehr leicht zu erreichen ist und insbesondere leichter ist als ihre Länge zu variieren, was innerhalb eines möglichst regelmäßigen Gitters sehr schwer wäre. Auch eine Variation der Schichtdicke bei einem Dickschichtverfahren ist sehr schwierig und technisch nicht leicht konsistent zu erreichen. Die dargestellte Variation der Breite der Heizleiter dagegen ist relativ leicht zu erreichen.

In der Fig. 12 ist in vergrößerter Darstellung ähnlich der Fig. 3 bei einer Heizeinrichtung 11' ein Randbereich 26 dargestellt. Die Heizleiteranordnung 14 weist hier Heizleiter 20a und 20b auf, die geschlossene Maschen 24 bilden. Im unteren Bereich ist ein Ausschnitt 28 vorgesehen, hier fehlen einige Heizleiter bzw. einige Maschen, nämlich fünf Maschen. Der Ausschnitt 28 wird nach rechts wiederum von Heizleitern bzw. geschlossenen Maschen begrenzt. Von links ragt in den Ausschnitt 28 oder zu ihm hin eine Anordnung aus zwei Leiterbahnen 29, die an einen Temperatursensor 31 münden, hier dargestellt als aufgelötetes SMD-Bauteil. Der Temperatursensor 31 kann dazu dienen, eine Temperatur in diesem Bereich am Träger 12 festzustellen, beispielsweise wenn der Träger 12 auf seiner von der Heizleiteranordnung 14 abgewandten Seite direkt mit Wasser in Kontakt ist, um dieses zu beheizen. Durch die etwas vergrößerte Entfernung der Heizleiter 20 zu dem Temperatursensor 31 aufgrund des Ausschnitts 28 erfolgt keine Verfälschung des Temperatursignals durch die direkte Heizleistung der Heizleiter 20a und 20b. Gleichzeitig muss der Temperatursensor 31 nicht zu weit von ihnen entfernt sein, wodurch er nicht die korrekte Temperatur des von der Heizleiteranordnung 14 erhitzten Wassers odgl. erfassen könnte. Des Weiteren ist aus der Fig. 12 zu erkennen, dass ein solcher Ausschnitt 28 in der ansonsten regelmäßigen Heizleiteranordnung 14 dazu verwendet werden kann, einen Bereich mit reduzierter Flächenleistung bzw. Heizleistungserzeugung zu erreichen.

Eine andere mögliche Weiterbildung der Erfindung ist in Fig. 13 bei einer Heizeinrichtung 11 mit einer Heizleiteranordnung 14 dargestellt. Hier ist innerhalb der ansonsten regelmäßig ausgebildeten Heizleiteranordnung 14 mit Heizleitern 20a und 20b in unterschiedlichen Verlaufsrichtungen, die zwischen sich Maschen 24 bilden, ein sogenannter Frei-Flächenbereich 33 gebildet. Dieser ist vorstehend beschrieben worden. Der Frei-Flächenbereich 33 ist frei von Heizleitern 20a und 20b bzw. deren Maschen 24. Hier fehlen sozusagen 16 Maschen bzw. die Heizleiter, die diese ansonsten bilden würden. In dem Frei-Flächenbereich 33 ist eine Bohrung 35 vorgesehen, an der beispielsweise ein Bolzen befestigt werden kann oder ein Mediumdurchtritt geschaffen werden kann. Anstelle einer solchen Bohrung 35, die durch einen Träger 12 der Heizeinrichtung 11 verläuft, kann auch ein Befestigungspunkt für einen Bolzen odgl. angeschweißt sein, alternativ ein elektrischer Kontakt vorgesehen sein. Durch den Abstand der Heizleiter 20a und 20b zu der Bohrung 35 kann eine Temperatur in diesem Bereich entsprechend einer Heizleistung eingestellt werden, insbesondere kann die Temperatur etwas reduziert werden.

In der Fig. 14 ist als Erweiterung der Heizleiteranordnung 14 ähnlich der Fig. 1 und 3 dargestellt, wie bei einer Heizleiteranordnung 14, die mit Bezug auf diese Figuren beschrieben worden ist, ein elektrischer Abgleich eines Widerstandswerts erfolgen kann. Im rechten Bereich ist an den rechten Randbereich 26 anschließend ein Freischnitt mit Freischnittabschnitten 37a bis 37c dargestellt, der am rechten Randbereich 26 als Freischnittabschnitt 37a beginnend mit geringem Abstand zu dem oberen Anschlusskontakt 16a und parallel dazu nach links verläuft. Er durchschneidet fünfzehn Heizleiter 20 bzw. zieht sich in horizontaler Richtung über acht Maschen hin. Dann biegt er im rechten Winkel nach unten und durchschneidet als Freischnittabschnitt 37b sechzehn Heizleiter 20. Er verläuft bis kurz vor den unteren Anschlusskontakt 16b und geht dann wieder rechtwinklig nach rechts als Freischnittabschnitt 37c, also parallel wie oben mit geringem Abstand zu dem Anschlusskontakt 16b. Dadurch wird ein Bereich von Heizleitern 20 und Maschen 24 elektrisch abgetrennt von der sonstigen Heizleiteranordnung 14. Somit wird der elektrische Widerstand der Heizeinrichtung 11 bzw. der Heizleiteranordnung 14 zwischen den Anschlusskontakten 16a und 16b erhöht, wodurch die gesamte Heizleistung verringert wird.

Es ist leicht zu erkennen, dass dieser Freischnitt nicht zwingend die drei genannten Freischnittabschnitte 37a-c aufweisen müsste. Er wäre auch ähnlich wirksam, wenn nur die beiden Freischnittabschnitte 37a und 37b parallel zu den Anschlusskontakten 16a und 16b vorgesehen wären. Dann wären zwar noch einige der Heizleiter 20, die jetzt durch den vertikalen Freischnittabschnitt 37b abgetrennt sind, elektrisch kontaktiert. Allerdings würden sie wegen des längeren Strompfads deutlich geringer oder kaum merklich von Strom durchflossen und würden somit keine nennenswerte Heizwirkung entfalten. Durch einen solchen vereinfachten Freischnitt kann etwas Aufwand eingespart werden. Ähnliches würde gelten, wenn nur der mittlere vertikale Freischnittabschnitt und einer der anderen beiden Freischnittabschnitte freigeschnitten wären. Durch den in Fig. 14 dargestellten vollständigen Freischnitt 37 kann aber zugegebenermaßen eine Beeinflussung der Heizleiteranordnung 14 exakt und genau vorgebbar erreicht werden.

Eine weitere Möglichkeit einer Beeinflussung des elektrischen Widerstands bei einer Heizeinrichtung 11 ist in der Abwandlung der Fig. 15 dargestellt. An sich ist die Heizleiteranordnung 14 zwischen den Anschlusskontakten 16a und 16b ausgebildet wie zuvor beschrieben. Im rechten Bereich bzw. hin zum rechten Randbereich 26 sind mit geringem Abstand und parallel zu dem oberen Anschlusskontakt 16a drei längliche Neben-Anschlusskontakte 39a vorgesehen, die beispielsweise aus demselben Material bestehen können. Der Abstand zu dem Anschlusskontakt 16a kann gering sein und in etwa dessen Breite entsprechen. Eine elektrische Verbindung zwischen Anschlusskontakt 16a und Neben-Anschlusskontakt 39a ist jeweils über einen Brückenkontakt 41a hergestellt. Dieser besteht vorteilhaft aus einem anderen Material als Anschlusskontakt 16a und Neben-Anschlusskontakte 39a, welches zwar elektrisch ähnlich gut leitfähig sein sollte, aber mechanisch weniger widerstandsfähig. So kann es leicht durch Ritzen oder mittels eines Lasers durchtrennt werden, so dass die Brückenkontakte 41a auch relativ leicht durchtrennt bzw. entfernt werden können.

Nahe zu dem unteren Anschlusskontakt 16b sind auf entsprechende Art und Weise drei parallele Neben-Anschlusskontakte 39b vorgesehen, von denen jeder über einen Brückenkontakt 41b mit dem Anschlusskontakt 16b elektrisch verbunden ist. Eine Länge des Strompfads zwischen den Neben-Anschlusskontakten 39a und 39b ist mit etwa sieben vollen Maschen 24 etwas geringer als direkt zwischen den Anschlusskontakten 16a und 16b. Durch Auftrennen der Brückenkontakte 41a und/oder 41b, vorteilhaft rechts zum Randbereich 26 hin beginnend und nach links zu, können ähnlich wie gemäß Fig. 14 und dem Freischnitt bestimmte Abschnitte oder Bereiche der Heizleiteranordnung 14 abgetrennt werden. Somit kann die bei fest vorgegebener Spannung an den Anschlusskontakten 16a und 16b erzeugte Heizleistung eingestellt werden. Alternativ zu einem Durchtrennen der Brückenkontakte 41a und 41b könnten auch die Anschlusskontakte 16a und 16b im Längsverlauf unterbrochen sein, wobei diese Unterbrechung dann mittels entsprechender extra aufgebrachter Brückenkontakte geschlossen und somit elektrisch überbrückt wird. Auch wenn diese Brückenkontakte dann durchtrennt werden, ist eine Reduktion bzw. Verkleinerung der Heizleiteranordnung 14 und Erhöhung des elektrischen Widerstands möglich.

Alternativ könnten keine solchen Brückenkontakte von Anfang an vorgesehen sein, sondern sie werden erst nach einem Messen des elektrischen Widerstands genau dort vorgesehen, wo sie benötigt werden, damit ein gewünschter elektrischer Widerstand erreicht werden kann. Damit kann unnötiger Materialaufwand eingespart werden.

In der Fig. 16 ist eine Abwandlung der Heizeinrichtung 511 entsprechend Fig. 7 dargestellt. Hier ist mit Richtung quer zur Längsrichtung der mittleren Heizleiteranordnungen 514b und 514c ein Zwischenkontakt 517 vorgesehen, der sozusagen wie ein nach rechts verschobener Anschlusskontakt 516d wirkt. Der Zwischenkontakt 517 sollte aus einem elektrisch gut leitenden Material bestehen, ähnlich wie die Anschlusskontakte 516. Somit sind die Bereiche der Heizleiteranordnungen 514b und 514c links davon elektrisch deaktiviert bzw. nicht mehr von Strom durchflossen. Dadurch wird die Länge der Heizleiteranordnungen 514b und 514c und somit deren elektrischer Widerstand zwischen den Anschlusskontakten 516c und 516e verkürzt und damit der elektrische Widerstand verringert. Auch dies kann eine Art elektrischer Abgleich oder Veränderung der Heizleistung sein. Ein solcher Zwischenkontakt 517 kann möglicherweise nachträglich über die Heizleiteranordnungen 514b und 514c aufgebracht werden, beispielsweise aufgedruckt oder aufgeklebt. So kann eine Justierung des gesamten Heizwiderstands erreicht werden.

In der Fig. 17 ist als zehnte Ausführung eine weitere erfindungsgemäße Heizeinrichtung 911 dargestellt, die prinzipiell ähnlich ausgebildet ist wie die Heizeinrichtung aus Fig. 9 oder Fig. 10. Auf einem Träger 912 sind parallel und mit Abstand zueinander zwei vollflächige Heizleiteranordnungen 914a und 914b als Heizleiter 921a und 921d vorgesehen. Es sind mehrere Anschlusskontakte 916a bis 916e vorgesehen, die eine Reihenschaltung mit den zwischen den Heizleitern 921a und 921d angeordneten Heizleiteranordnungen 914b und 914c bilden, die jeweils Gitterform und eine Breite von drei Maschen 924 aufweisen. Ähnlich wie in Fig. 16 ist etwas rechts von dem Anschlusskontakt 916d ein Zwischenkontakt 917 vorgesehen, der eine direkte elektrische Verbindung bewirkt. Somit ist der links davon gelegene Bereich der Heizleiteranordnungen 914b und 914c abgetrennt. In ähnlicher Form ist ein Zwischenkontakt 917' vorgesehen zwischen dem Heizleiter 921a und der Heizleiteranordnung 914b. Dieser Zwischenkontakt 917' wirkt wie ein nach links verschobener Anschlusskontakt 916c, nämlich ebenfalls als Verkürzung der jeweiligen Heizleiteranordnungen. Somit kann eine solche Verkürzung mittels eines Zwischenkontakts nicht nur zwischen gitterförmigen Heizleiteranordnungen vorgesehen sein, sondern auch zwischen einer gitterförmigen Heizleiteranordnung 914b und einem breiten vollflächigen Heizleiter 921a.

In der Fig. 18 ist als weitere Abwandlung einer Heizeinrichtung 511 ähnlich der Fig. 7 dargestellt, wie mehrere Flächenkontakte 543 über jeweils genau einer Heizleiteranordnung 514b oder 514c vorgesehen sein können. Die Flächenkontakte 543 können aus dem Material der Anschlusskontakte 516 bestehen, alternativ aus einem sehr gut elektrisch leitfähigen Material, das auch leicht bzw. gut an seiner Oberfläche zu kontaktieren ist. Dabei sind an den beiden Heizleiteranordnungen 514b und 514c in Verlängerung zueinander jeweils Paare von diesen Flächenkontakten 543 vorgesehen. Sie dienen dazu, dass bei einem solchen Paar ein Zwischenkontakt 517 aufgebracht werden kann ähnlich der Fig. 16 und 17. Eine elektrische Kontaktierung auf diese Flächenkontakte 543 ist dann erheblich besser möglich als auf die Heizleiteranordnungen 514 selbst. Somit kann an einer von vier Stellen eine Länge der beiden Heizleiteranordnungen 514b und 514d sozusagen durch Kurzschluss variiert werden als Möglichkeit zu einem relativ genau abgestuft vorgegebenen elektrischen Abstimmen. Die Flächenkontakte 543 dienen also dazu, das Aufbringen der Zwischenkontakte 517 zu vereinfachen bzw. zu verbessern.

Allgemein wird es als wichtig angesehen, dass die Gitterform der Heizleiteranordnung der Heizeinrichtung zwar sozusagen entstehen kann durch Überkreuzen oder Überlappen von gerade verlaufenden Heizleitern. Eine Schichtdicke der gesamten Heizleiteranordnung sollte jedoch möglichst gleich bleiben, insbesondere sowohl im Bereich der Heizleiter selbst als auch im Bereich eines solchen Verbindungspunkts. Dann ist sowohl eine Herstellung leichter möglich als auch das Vorsehen von möglichst gleichmäßig erzeugter Heizleistung.

Als Material für die Herstellung der Heizleiter, insbesondere zur Herstellung im Dickschichtverfahren, können spezielle Dickschichtpasten verwendet werden, die Graphit enthalten können. Alternativ können andere gut elektrisch leitfähige Materialien verwendet werden, die für die Herstellung von Heizleitern vorteilhaft eingesetzt werden können.

In der Fig. 19 ist als nochmals weitere Abwandlung der Heizeinrichtung aus Fig. 18 dargestellt, wie Flächenkontakte 543' bei einer Heizeinrichtung 511' sehr schmal ausgebildet sind. Diese Flächenkontakte 543' überqueren ähnlich wie bei Fig. 18 die vollständige Breite einer Heizleiteranordnung 514b', die grundsätzlich ähnlich ausgebildet ist wie in Fig. 18. Deutlich erkennbar sind diese Flächenkontakte 543' sehr viel schmaler als in Fig. 18 ausgebildet. Sie können ebenfalls aus einem Material von Anschlusskontakten 516c' bestehen, alternativ aus einem sehr gut elektrisch leitfähigen Material, das wiederum leicht bzw. gut an seiner Oberfläche zu kontaktieren ist. Parallel zu der Heizleiteranordnung 514b' verläuft darüber ein schmaler vollflächiger Heizleiter 521a', beispielsweise ähnlich der Fig. 17.

Für eine vorbeschriebene elektrische Kontaktierung zum elektrischen Abgleich kann einer der beiden schmalen Flächenkontakte 543' mittels einem aufgebrachten, insbesondere aufgedruckten, Zwischenkontakt als eine Art Kontaktbrücke, wie links mit dem Zwischenkontakt 517' gestrichelt angedeutet ist, versehen werden. So können der Heizleiter 521a' und die Heizleiteranordnung 514b' verkürzt werden als ein Abgleich des elektrischen Widerstandes wie zuvor beschrieben. Durch die schmale Ausgestaltung der Flächenkontakte 543' wird wenig Material für sie benötigt bei gleichzeitig ausreichend guter elektrischer Leitfähigkeit, des Weiteren werden der Stromfluss und das Heizverhalten bei der Heizleiteranordnung 514b'möglichst gering beeinträchtigt. Im oberen Bereich weist der Flächenkontakt 543' jeweils eine Verbreiterung 544' auf, die von der Form sozusagen derjenigen der beiden benachbarten Heizleiter 520' folgt, also die verfügbare Fläche maximal ausnutzt. Durch diese Verbreiterung und somit Vergrößerung der zu Verfügung stehenden Fläche an der Verbreiterung 544' kann der gestrichelt dargestellte Zwischenkontakt 517' breiter überlappen und somit besser elektrisch kontaktieren. Es ist auch leichter, Flächenkontakte 543' sozusagen mit einem Zwischenkontakt 517' zu treffen.

In der Fig. 20 ist eine starke Vergrößerung einer Heizleiteranordnung 14 dargestellt mit Heizleitern 20a und 20b, die zwischen sich Maschen 24 bilden. Als Besonderheit sind hier die Maschen 24 in den Ecken bzw. in deren Winkeln abgerundet mit einem Radius r, der eingezeichnet ist als Beispiel. Die Abrundung bzw. Verrundung ist überall gleichmäßig innerhalb einer Masche 24 und innerhalb aller Maschen 24. Der Radius r beträgt etwa 70% der Breite der Heizleiter 20a und 20b, die alle die gleiche Breite aufweisen. Durch diese Abrundung mit dem Radius r ist einerseits eine einfachere Herstellung bzw. verbesserte Herstellung möglich. Völlig spitze Ecken wie beispielsweise aus der Vergrößerung der Fig. 11 zu erkennen sind bei kleinen Strukturen von den genannten Breiten der Heizleiter 20 im Bereich von weniger als 1 mm, beispielsweise 0,4 mm oder 0,5 mm, mit einem Siebdruckverfahren, welches sich für Dickschichtverfahren bewährt hat, nicht leicht herzustellen. Dies kann durch die Abrundung sozusagen verbessert werden.

Des Weiteren kann durch diese Abrundung die Fläche der Verbindungspunkte 22 vergrößert werden, so dass hier in den Ecken keine Stromverengung mit erhöhten Stromkonzentrationen auftreten kann, welche zu Beschädigungen führen könnte. Des Weiteren kann dann im Bereich der Verbindungspunkte 22 eine Heizleistungserzeugung reduziert werden. Eine Temperaturerhöhung im Bereich der Ecken, die ohne Abrundung entstehen würden, kann 4°C und noch mehr betragen. Durch die Abrundung kann dies verringert bzw. verhindert werden. Auch eine Überhöhung der Temperatur im Bereich der Verbindungspunkte 22 kann auf weniger als 4°C reduziert werden, wodurch sie sich nicht mehr schädlich auswirkt bzw. kaum noch spürbar ist.

In der Fig. 21 ist eine Abwandlung einer Heizleiteranordnung 1014 dargestellt, die zwar gitterartig bzw. als Gittermuster ähnlich der Heizleiteranordnung 14 aus Fig. 3 angesehen werden kann. Allerdings sind hier von den Heizleitern 1020a und 1020b gebildete Maschen 1024 angenähert sechseckig bzw. in Form einer Wabe. Alternativ könnten sie auch als rautenförmig angesehen werden. Dies ergibt sich dadurch, dass zwar die einzelnen Heizleiter 1020a und 1020b in parallelen Richtungen zueinander verlaufen, aber jeweils ausgehend von einem Verbindungspunkt 1022 etwas parallel zueinander versetzt sind, und zwar in etwa um ihre jeweils eigene Breite versetzt sind. Dadurch sind auch die Verbindungspunkte 1022 großflächiger als nur die reine Fläche von zwei sich kreuzenden Heizleitern 1020a und 1020b beispielsweise entsprechend Fig. 6. Aus der Fig. 21 ist auch zu ersehen, dass die Heizleiter 1020a in etwa in einem Winkel von 120° zueinander stehen, was bei dem regelmäßigen Muster erwartbar ist.

In der Fig. 22 ist eine nochmals weitere alternative Abwandlung einer Heizleiteranordnung 1114 dargestellt, bei der die Heizleiter 1020a und 1020b zwischen einzelnen Verbindungspunkten 1122 nicht gerade verlaufen, sondern gekrümmt bzw. zweifach gekrümmt, also in etwa S-förmig. Durch diese mehrfache bzw. zweifache gegenläufige Krümmung können die Heizleiter 1020a und 1020b zwischen den Verbindungspunkten 1122 länger ausgebildet sein als wenn sie direkt verlaufen würden. Eine Erhöhung der Länge kann hier zwischen 5% und 20% betragen. Dadurch ist es zum Einen möglich, bei vorgegebenen Widerstandswerten für ein Material der Heizleiter 1120 bei empfehlenswerter Dicke und Breite der Leiter einen etwas höheren Widerstandswert aufgrund der erhöhten Länge zu erreichen. Des Weiteren kann eine bessere Verteilung des Verlaufs der Heizleiter 1120 auf die insgesamt von der Heizleiteranordnung 1114 überdeckte Fläche erfolgen. Hierbei ist gut erkennbar, dass die Heizleiter 1120 zweifach gegenläufig gekrümmt sind und dabei stets gekrümmt verlaufen bzw. in keinem Abschnitt gerade verlaufen. Dies könnte zugegebenermaßen auch anders sein, gerade in etwa auf halber Länge, wo der Wechsel der Krümmung stattfindet, könnte ein gerader Abschnitt vorgesehen sein. Durch das Vermeiden eines solchen geraden Abschnitts jedoch kann die Länge der Heizleiter 1120 etwas größer gestaltet werden. Des Weiteren kann eine Verteilung auf die gesamte Fläche der Heizleiteranordnung 1114 besser erfolgen für eine gleichmäßigere Beheizung. Die Verbindungspunkte 1122 sind hier quasi dadurch gebildet, dass die Heizleiter jeweils etwas übereinander überlappen.

Aus der Darstellung der Heizleiteranordnung 1114 gemäß Fig. 22 ist zu ersehen, dass ihre Längserstreckung von links nach rechts ist, wie auch bei der Fig. 21. Die einzelnen Heizleiter 1120 könnten auch als eine Art von durchgehenden gewellten Verläufen bzw. Wellenlinien angesehen werden, die jeweils spiegelsymmetrisch zueinander angeordnet sind und aneinander angelegt sind in Richtung quer zur Längserstreckung von links nach rechts. Im Wesentlichen entspricht dies aber einer Abrundung der Gitterstruktur aus Fig. 3, die dort exakt gerade Heizleiter vorsieht, die stets in Verlängerung zueinander angeordnet sind.

In der Fig. 23 ist eine nochmals weitere Heizleiteranordnung 1214 dargestellt mit Heizleitern 1220a und 1220b, die wiederum ähnlich wie in Fig. 22 zweifach gegenläufig gekrümmt sind. Es ist auch leicht vorstellbar, dass das Muster der Heizleiteranordnung 1214 gemäß Fig. 23 durch Stauchen in Richtung von links nach rechts des Musters der Heizleiteranordnung 1114 aus Fig. 22 entsteht. Zusätzlich sind die Heizleiter 1220 hier in Fig. 23 etwas breiter ausgebildet.

Auch aus der Fig. 23 ist zu erkennen, dass die Länge der Heizleiter 1220a und 1220b zwischen den Verbindungspunkten 1222 um 10% bis 20% länger ist als bei gerade ausgebildeten und in Verlängerung zueinander angeordneten Heizleitern entsprechend Fig. 3. Das sich ergebende Gittermuster ist auch regelmäßig, wenngleich es in der Längsrichtung der Heizleiteranordnung 1214 von links nach rechts anders ist als in einer Richtung quer dazu, nämlich sozusagen in Längsrichtung gestaucht. In der Fig. 22 ist die Heizleiteranordnung 1114 sozusagen in Querrichtung gestaucht Bei der Heizleiteranordnung in Fig. 3 ist dies in beiden genannten Richtungen gleich.

In der Fig. 24 ist eine Heizeinrichtung 1311 dargestellt, die eine Abwandlung der Heizeinrichtung aus beispielsweise Fig. 3 ist. Die Heizeinrichtung 1311 weist einen elektrisch leitfähigen Träger 1312 auf, beispielsweise bestehend aus einem Stahlsubstrat. Auf einer Oberseite des Trägers 1312, die metallisch und somit elektrisch leitfähig ist, was sich für eine Heizleiteranordnung nicht eignet, ist eine Isolationsschicht 1346 in einer Gitterstruktur aufgebracht. Sie ist vorteilhaft durch eine dielektrische Glasschicht gebildet und auch bei normalen Betriebstemperaturen für eine solche Heizeinrichtung 1311, beispielsweise 200°C bis 500°C, elektrisch isolierend. Sie kann durch ein eingangs genanntes Verfahren aufgebracht werden, mit dem auch eine Heizleiteranordnung aufgebracht ist, vorteilhaft im Dickschichtverfahren mit Siebdruck. Die Form der Gitterstruktur der Isolationsschicht 1346 weist in Maschen 1324 Freiräume 1350 auf, in denen somit die normale Oberfläche des Trägers 1312, also eine Stahloberfläche, frei liegt. Somit ist aus der Fig. 24 zu erkennen, dass der Verbrauch an Material für die Isolationsschicht 1346 um etwa 20% bis 30% reduziert werden kann im Vergleich zu einer vollflächigen Bedeckung des gesamten Trägers 1312 mit der Isolationsschicht 1346, die ansonsten notwendig wäre.

Entsprechend der Gitterstruktur der Isolationsschicht 1346, und zwar sozusagen mittig darin, verläuft darauf eine Heizleiteranordnung 1314 mit Heizleitern 1320. Diese werden in einem eingangs genannten Verfahren, vorteilhaft wiederum in einem Dickschichtverfahren mittels Siebdruck, auf die Isolationsschicht 1346 aufgebracht und auf bekannte Art und Weise eingebrannt. Auch die Heizleiter 1320 bilden die vorgenannten Maschen 1324. Links und rechts sind die Heizleiter 1320 mit länglichen Anschlusskontakten 1316 kontaktiert, die ebenfalls entweder vor den Heizleitern 1320 oder danach auf die Isolationsschicht 1346 aufgebracht worden sind, vorteilhaft als Siebdruck in einem Dickschichtverfahren. Somit erfolgt also auch hier eine elektrische Kontaktierung an die Heizleiteranordnung 1314 ähnlich der vorgenannten Fig. 1 oder 3.

Über die Heizleiteranordnung 1314 sowie die Anschlusskontakte 1316 wird eine Abdeckschicht 1348 aufgebracht, die zum Einen elektrisch isolierend ist, beispielsweise dielektrische Eigenschaften aufweisen kann. Zum Anderen ist sie beständig gegen Umwelteinflüsse, insbesondere schützt sie den Heizleiter 1320 und auch die Anschlusskontakte 1316 gegen Korrosion oder permanenten Kontakt mit Sauerstoff. Auch die Abdeckschicht 1348 kann, insbesondere wie die Isolationsschicht 1346, glasartig oder als Abdeckglas ausgebildet sein und in einem Dickschichtverfahren, insbesondere Siebdruck, aufgebracht werden und anschließend eingebrannt werden.

Aus der Fig. 24 ist deutlich zu erkennen, dass die Heizleiter 1320 sozusagen mittig in den Stegen oder über den Verläufen sowohl der Isolationsschicht 1346 mit Gitterstruktur als auch der Abdeckschicht 1348 mit Gitterstruktur verlaufen. So kann eine Breite der Heizleiter 1320 etwa 1 mm betragen, und zwar entweder konstant oder etwas variierend wie es zuvor zur Fig. 11 beschrieben worden ist. Auch bei variierender Breite der Heizleiter 1320 sollten sie mittig verlaufen, und zwar zwischen Isolationsschicht 1346 und Abdeckschicht 1348, bzw. diese beiden sollten zu beiden Seiten gleich weit die Heizleiter 1320 überragen. In diesem Fall kann die Isolationsschicht 1346 zu beiden Seiten etwa 2 mm unter dem Heizleiter 1320 hervorragen oder überstehen. Die Abdeckschicht 1348 sollte zu beiden Seiten etwa 1 mm über die Heizleiter 1320 überstehen bzw. auf die Isolationsschicht 1346 überlappen. Somit kann hier eine ausreichend gute Isolierung gegen Kriechströme sowie vor allem ein hoher Schutz der Heizleiter 1320 gegen Umwelteinflüsse erreicht werden.

Die Anschlusskontakte 1316 sollten entsprechend Fig. 1 an Kontaktfelder geführt sein, die hier nicht dargestellt sind. Dabei müssen die Kontaktfelder ebenfalls auf einer Isolationsschicht verlaufen und sind nicht von einer Abdeckschicht überdeckt.

In den Maschen 1324 bzw. Freiräumen 1350 können entsprechend der Fig. 13 Bohrungen 1335 durch den Träger 1312 hindurch vorgesehen sein. Alternativ können auch Bolzen, Stifte odgl., insbesondere für elektrische Kontakte, angebracht bzw. angeschweißt sein.

Während zuvor erläutert worden ist, wieviel Material für die Isolationsschicht 1346 eingespart werden kann, so ist ersichtlich, dass durch die nochmals schmaleren Streifen der Abdeckschicht 1348 über den Heizleitern 1320 auch der Materialverbrauch für diese Abdeckschicht 1348 deutlich reduziert werden kann. Im Vergleich zu einer vollflächigen Ausgestaltung können etwa 40% bis 50% eingespart werden.

Die Streifen der Isolationsschicht 1346 sind also etwa 5 mm breit, maximal sollten sie 10 mmm breit sein. Die Streifen der Abdeckschicht 1348 sind etwa 3 mm breit, und die Heizleiter 1320 selbst sind etwa 1 mm breit. Die Freiräume 1350 innerhalb der Maschen sind etwa 6 mm x 6 mm groß.

In den Fig. 25 und 26 ist eine nochmals weitere Heizeinrichtung 1411 mit einem Träger 1412 als Stahlsubstrat dargestellt. Heizleiter 1420 einer gitterförmigen Heizleiteranordnung 1414 ähnlich Fig. 24 verlaufen mittig auf einer Isolationsschicht 1446 in Gitterstruktur entsprechend Fig. 24. die geometrischen Abmessungen, Materialien und Aufbringungsverfahren entsprechen auch denjenigen aus Fig. 24. Anstelle der streifenförmigen Anschlusskontakte in Fig. 24 sind hier Anschlusskontakte 1416 in Gitterform bzw. als Gitterstruktur vorhanden, wie sie eingangs angesprochen worden sind. Die gitterförmigen Anschlusskontakte 1416 werden auf die Heizleiter 1420 aufgebracht, vorteilhaft aufgedruckt, und zwar auf nach links weisende Anschlussabschnitte 1420'. So kann erreicht werden, dass nicht nur die Isolationsschicht 1446 und eine Abdeckschicht 1448 über den Heizleiter 1420 in Gitterstruktur und somit materialsparend ausgeführt sein können, sondern auch die Anschlusskontakte 1416. Dies kann allgemein ein Vorteil bei Heizleitern 1420 mit geringerer Stromdichte im Kontaktbereich sein, bei denen eine minimale Leiterbahnbreite durch Ungenauigkeiten bei der Herstellung, beispielsweise durch Siebdruck, eingeschränkt bzw. beschränkt ist. Der Materialverbrauch für die Anschlusskontakte 1416 kann dem tatsächlich benötigten Leiterquerschnitt angepasst werden, ebenso den tatsächlich auftretenden Stromdichten. Zusätzlich kann bei Abnahme einer Stromdichte mittels Variation der Maschenweite der Gitterstruktur der Anschlusskontakte 1416, der Leiterbahnbreite evtl. auch der Schichtdicke der Anschlusskontakte 1416 ihr Leiterquerschnitt an eine solche abgenommene geringere Stromdichte angepasst werden. Für derart dünne einzelne Leiter der gitterförmigen Anschlusskontakte 1416, deren Breite beispielsweise 0,1 mm bis 0,3 mm betragen kann, kann dann eine sehr hoch silberhaltige Dickschichtpaste bzw. ein entsprechend hoch silberhaltiges Widerstandsmaterial verwendet werden, dessen elektrischer Widerstand sehr gering ist. Da allerdings der Verbrauch extrem gering ist können insgesamt Kostenvorteile erreicht werden.

Es ist zu erkennen, dass über die Heizleiter 1420 und über die Anschlusskontakte 1416 eine Abdeckschicht 1448 aufgebracht ist wie dies zuvor zur Fig. 24 beschrieben worden ist. Sie deckt die Anschlusskontakte 1416 bis auf nicht dargestellte Kontaktfelder ab und schützt sie somit vor äußeren Einflüssen, insbesondere Korrosion. Auch hier verlaufen die Heizleiter 1420 sozusagen mittig oder zentriert innerhalb der Gitterstruktur der Isolationsschicht 1446 und der Abdeckschicht 1448.

In der Fig. 26 ist sozusagen, angelehnt an die Fig. 24, ein linker oberer Eckbereich der Heizeinrichtung 1411 dargestellt, während in Fig. 25 sozusagen ein linker unterer Eckbereich dargestellt ist. Die Gitterstrukturen der beiden Anschlusskontakte 1416 und 1416' in Fig. 26 sind unterschiedlich. Die einzelne Leiterbreite der Anschlusskontakte ist zwar gleich, aber in Fig. 25 sind sozusagen vier einzelne Leiter in Zickzackform entlang der Länge des Anschlusskontakts 1416 erstreckt. In der Fig. 26 sind sozusagen drei Leiter in Zickzackform entsprechend des Längsverlaufs des Anschlusskontakts 1416' erstreckt. Damit kann beispielsweise eine Ausgestaltung entsprechend Fig. 11 mit unterschiedlichen Breiten der Heizleiter 1420 und der jeweiligen Stromdichten erreicht werden. Die Maschen 1424 bzw. die Freiräume 1450 sind hier nicht nur viereckig bzw. rechteckig ausgebildet, sondern quadratisch.

In der Fig. 27 ist als Abwandlung der Heizeinrichtung 711 aus Fig. 9 eine ebenso erfindungsgemäße Heizeinrichtung 1511 dargestellt, die einen Träger 1512 mit einer Isolationsschicht 1546 auf der Oberfläche des Trägers 1512 entsprechend Fig. 24 aufweist, auf der dann wiederum eine Heizleiteranordnung 1514 aufgebracht ist. Zwischen zwei Anschlusskontakten 1516 ist jeweils links und rechts ein länglicher Anschlusskontakt 1516 vorgesehen. Zwischen den beiden Anschlusskontakten 1516 verlaufen oben vier parallele schmale Heizleiter 1521, unten verlaufen ebenfalls vier parallele schmale Heizleiter 1521 auf dieselbe Art. Zwischen diesen beiden Anordnungen von parallelen Heizleitern 1521 verläuft als Heizleiteranordnung 1514 eine gitterförmige Ausgestaltung von Heizleitern 1520 entsprechend der Fig. 24. Sämtliche Heizleiter 1520 und 1521 und die Anschlusskontakte 1516 sind, wie zuvor erläutert worden ist, mit einer Abdeckschicht 1548 überdeckt, wobei im Bereich der Heizleiter 1520 Freiräume 1550 vorgesehen sind. Bei der Heizeinrichtung 1511 der Fig. 27 handelt es sich somit um eine Parallelschaltung, durch welche möglicherweise eine homogenere Temperaturverteilung bei der Heizeinrichtung 1511 möglich ist.

In der Fig. 28 ist als Abwandlung der Heizeinrichtung 11 aus Fig. 14 eine Heizeinrichtung 1611 dargestellt mit einem Träger 1612, auf dessen Oberseite eine nicht dargestellte Isolationsschicht und darauf zwei parallele, horizontal verlaufende Anschlusskontakte 1616 und eine Heizleiteranordnung 1614 verlaufen. Die einzelnen Heizleiter 1620 der Heizleiteranordnung 1614 bilden keine quadratischen Maschen wie in der Fig. 14, sondern rautenartige Maschen 1624. Sie sind also auch so ähnlich wie diejenigen der Fig. 23. Hierbei ist wichtig, dass die Heizleiter 1620 der einzelnen Maschen 1624 etwa in der Mitte der Heizleiter 1620 zwischen den Verbindungspunkten 1622 mittels Freischnitten 1637 durchtrennt werden, zumindest entlang eines vertikalen Verlaufs des Freischnittabschnitts 1637b. Die horizontalen Freischnittabschnitte 1637a und 1637c sind geradlinig durchgeführt. Ansonsten kann es zu Störungen im Betrieb der Heizleiteranordnung 1614 kommen. Der Winkel, in dem die einzelnen Heizleiter 1620 entlang des vertikalen Freischnittabschnitts 1637b durchtrennt werden, sollte möglichst nahe an einem rechten Winkel sein, vorteilhaft mindestens 45° oder mindestens 55° betragen. Dieser Winkel beträgt hier etwa 60°. Dadurch kommt der hier dargestellte Zick-Zack-Verlauf des Freischnittabschnitts 1637b zustande.

Bei der Heizeinrichtung 1711 der Fig. 29 sind auf einem Träger 1712 mit Isolationsschicht 1746 darauf zwei parallele Anschlusskontakte 1716 angeordnet. Zwischen diesen erstreckt sich eine gitterförmige Heizleiteranordnung 1714 mit einzelnen Heizleitern 1720, die quadratische Maschen 1724 bilden. Als Besonderheit sind hier drei quer verlaufende Heizleiterbahnen 1723 vorgesehen, die aus demselben Material bestehen wie die Heizleiter 1720 und vorteilhaft im selben Schritt mit aufgebracht werden. Sie verlaufen durch Verbindungspunkte 1722 der Heizleiter 1720 bzw. der Maschen 1724. Sie erhöhen die Sicherheit beim Betrieb der Heizeinrichtung 1711, wenn sich aufgrund von Hotspots heißen Stellen und somit lokale Überhitzungen ergeben, beispielsweise durch Verkalken an einer Mediumseite, die zu einem Durchbrennen oder einer Zerstörung eines der Heizleiter 1720 führen. Um diesen durch gebrannten und zerstörten Heizleiter 1720 herum, sozusagen als im wesentlichen kleiner bzw. punktartiger Bereich, ergeben sich dann erhöhte Stromkonzentrationen eines Stromflusses zwischen den beiden Anschlusskontakten, und zwar ausgehend von der lokalen Überhitzung. Diese Stromkonzentrationen führen dann zum Durchbrennen weiterer Heizleiter. Entlang einer der linienförmigen Heizleiterbahnen 1723 kann dieses Durchbrennen bzw. Zerstören dann zu einer Seite hin oder zu beiden Seiten hin fortgesetzt werden, und zwar in etwa parallel zu den Anschlusskontakten 1716, bis die gesamte Heizleiteranordnung 1714 dazwischen durchtrennt ist. Dann erfolgt gar kein Stromfluss mehr durch die Heizleiteranordnung 1714, die irreversibel zerstört ist.

Aufgrund des Verlaufs der Heizleiterbahnen 1723 quer zur hauptsächlichen Stromflussrichtung zwischen den Anschlusskontakten 1716 wirken die Heizleiterbahnen 1723 bei ordnungsgemäßem Betrieb der Heizleiteranordnung 1714 gar nicht, stören also auch nicht.

In der Fig. 30 ist eine nochmals weitere Heizeinrichtung 1811 dargestellt. Dort sind zum einen die Heizleiter 1820 der Heizleiteranordnung 1814 als Maschen mit einer Form entsprechend der Fig. 23 ausgebildet, allerdings noch schmaler bzw. gestauchter in horizontaler Richtung. In Abwandlung der Flächenkontakte 543 der Heizeinrichtung 511 aus Fig. 18 oder der Flächenkontakte 543' der Heizeinrichtung 511' aus Fig. 19 sind hier Flächenkontakte 1843 so ausgebildet, dass ein breites bzw. rechteckiges Feld 1825 aus Heizleitermaterial zwischen zwei Abschnitten von Heizleitern 1820 vorgesehen ist. Darauf oder darunter ist eben ein Flächenkontakt 1843 aus sehr viel besser leitendem Kontaktmaterial, ähnlich der vorgenannten Anschlusskontakte, aufgebracht. Diese Flächenkontakte 1843 sind schmal keilförmig ausgebildet und fangen an einem Ende spitz an hin bis zu einer Verbreiterung 1844. Dadurch ist teilweise ein besserer Abgleich der Heizeinrichtung 1811 möglich.

Dargestellt ist in Fig. 30 auch noch, dass zusätzlich zu den Flächenkontakten 1843 ein Anschlusskontakt 1816 von zwei parallelen streifenförmigen Heizleiteranordnungen 1814, wie sie beispielsweise aus der Fig. 18 zu ersehen sind, ähnlich ausgebildet ist mit einer mittigen Verbreiterung, die zu den beiden Enden hin schmaler wird. So kann Kontaktmaterial eingespart werden, da an den Enden des Anschlusskontakts 1816 mit weniger Stromfluss zu rechnen ist als im mittleren Bereich, wo er breiter ist.

## Patentansprüche

1. Heizeinrichtung (511, 611, 711, 811, 911) mit:
- einem flächigen ausgedehnten Träger (512, 612, 712, 812, 912),
- zwei Anschlusskontakten (516, 616, 716, 816, 916),
- mindestens einer Heizleiteranordnung (514b/c, 614b/c, 714b/c, 814b/c, 914b/c) auf dem Träger (512, 612, 712, 812, 912), die mit den Anschlusskontakten (516, 616, 716, 816, 916) verbunden ist zum elektrischen Anschluss,
wobei
- die Heizleiteranordnung (514b/c, 614b/c, 714b/c, 814b/c, 914b/c) eine Vielzahl von Heizleitern (520, 620, 720, 820, 920) aufweist,
- die Heizleiter (520, 620, 720, 820, 920) miteinander verbunden sind an Verbindungspunkten (22),
- die Heizleiter (520, 620, 720, 820, 920) insgesamt in Parallel- und Reihenschaltungen zwischen den Anschlusskontakten (516, 616, 716, 816, 916) verschaltet sind,
- jeweils mindestens drei Heizleiter (520, 620, 720, 820, 920) eine geschlossene Masche (24) bilden und wobei an den Verbindungspunkten (22) mindestens drei Heizleiter (520, 620, 720, 820, 920) miteinander verbunden sind,
- die Heizleiteranordnung in einem Schichtverfahren mit Schichtaufbau auf den Träger (512, 612, 712, 812, 912) aufgebracht ist,
wobei
- die Heizeinrichtung (511, 611, 711, 811, 911) mindestens eine Zusatz-Heizleiteranordnung (514a/d, 614a/d, 714a/d, 814a/d, 914a/d) aufweist, die zwei Zusatz-Anschlusskontakte (516a/c/b/e, 616a/c/b/e, 716a/c/b/e, 816a/c/b/e, 916a/c/b/e) und einen einzigen flächigen Zusatz-Heizleiter (521, 721a, 721d, 821a, 821d, 921a, 921d) dazwischen aufweist,
- der Zusatz-Heizleiter (521, 721a, 721d, 821a, 821d, 921a, 921d) länglich ist zwischen den beiden Zusatz-Anschlusskontakten (516a/c/b/e, 616a/c/b/e, 716a/c/b/e, 816a/c/b/e, 916a/c/b/e),
**dadurch gekennzeichnet, dass**
- eine Länge des Zusatz-Heizleiters (521, 721a, 721d, 821a, 821d, 921a, 921d) mindestens zehnmal größer ist als seine Breite,
- eine Breite des Zusatz-Heizleiters (521, 721a, 721d, 821a, 821d, 921a, 921d) geringer ist als eine Breite der Heizleiteranordnung (520, 620, 720, 820, 920),
- mindestens zwei Heizleiteranordnungen (514b/c, 614b/c, 714b/c, 814b/c, 914b/c) und mindestens zwei Zusatz-Heizleiter (521, 721a, 721d, 821a, 821d, 921a, 921d) auf dem Träger (512, 612, 712, 812, 912) angeordnet sind,
- die Heizleiteranordnungen (514b/c, 614b/c, 714b/c, 814b/c, 914b/c) und die Zusatz-Heizleiter (521, 721a, 721d, 821a, 821d, 921a, 921d) parallel zueinander verlaufen,
- die zumindest zwei Heizleiteranordnungen (514b/c, 614b/c, 714b/c, 814b/c, 914b/c) zwischen den zumindest zwei Zusatz-Heizleitern (521, 721a, 721d, 821a, 821d, 921a, 921d) verlaufen.

2. Heizeinrichtung nach Anspruch 1, **dadurch gekennzeichnet, dass** mindestens 80% der Verbindungspunkte (22) eine gleiche Anzahl von mit ihnen verbundenen Heizleitern (520, 620, 720, 820, 920) aufweisen, vorzugsweise mindestens 95% der Verbindungspunkte (22).

3. Heizeinrichtung nach Anspruch 1 oder 2, **dadurch gekennzeichnet, dass** sich an den Verbindungspunkten (22) genau drei Heizleiter (520, 620, 720, 820, 920) oder genau vier Heizleiter (520, 620, 720, 820, 920) treffen, wobei sich vorzugsweise an einem Verbindungspunkt (22), an dem sich genau vier Heizleiter (520, 620, 720, 820, 920) treffen, die jeweils gegenüberliegenden Heizleiter (520, 620, 720, 820, 920) in genauer Verlängerung zueinander erstrecken.

4. Heizeinrichtung nach einem der vorhergehenden Ansprüche, **dadurch gekennzeichnet, dass** mindestens 80% der Heizleiter (520, 620, 720, 820, 920) gerade verlaufen, vorzugsweise mindestens 95% der Heizleiter (520, 620, 720, 820, 920).

5. Heizeinrichtung nach einem der Ansprüche 1 bis 4, **dadurch gekennzeichnet, dass** mindestens 80% der Heizleiter (1120, 1220, 1820) gekrümmt ausgebildet sind, vorzugsweise zweifach gegenläufig gekrümmt ausgebildet sind, wobei insbesondere eine Länge eines zweifach gekrümmten Heizleiters (1120, 1220, 1820) zwischen den Verbindungspunkten (1122, 1222, 1822) an seinen Enden mindestens 5% länger ist als die gerade Erstreckung zwischen diesen Verbindungspunkten (1122, 1222, 1822), vorzugsweise mindestens 10% länger ist.

6. Heizeinrichtung nach einem der vorhergehenden Ansprüche, **dadurch gekennzeichnet, dass** ein Winkelbereich zwischen zwei benachbarten Heizleitern (520) an einem Verbindungspunkt (22) nicht eckig, sondern abgerundet ausgebildet ist, vorzugsweise abgerundet ausgebildet ist mit einem Radius von mindestens 2%, insbesondere 5% bis 100%, der maximalen Breite des Heizleiters (520) abgerundet ausgebildet ist.

7. Heizeinrichtung nach einem der vorhergehenden Ansprüche, **dadurch gekennzeichnet, dass** bei den Heizleitern (520, 620, 720, 820, 920) unterschiedliche Breiten mit einer Variation der Breite von maximal 40% vorgesehen sind, insbesondere mit einer Variation der Breite von maximal 25%, wobei vorzugsweise
entweder eine Variation der Breite derart ausgebildet ist, dass ein Heizleiter (20) über eine Erstreckung zwischen den zwei Verbindungspunkten (22) an seinen Enden eine konstante Breite aufweist,
oder eine Variation der Breite derart ausgebildet, dass ein Heizleiter (20) über eine Erstreckung zwischen den zwei Verbindungspunkten (22') an seinen Enden eine variierende Breite aufweist, wobei vorzugsweise die Breite des Heizleiters (20) von einem Verbindungspunkt (22') hin zum anderen Verbindungspunkt (22') monoton zunimmt.

8. Heizeinrichtung nach einem der vorhergehenden Ansprüche, **dadurch gekennzeichnet, dass** mehrere Verbindungspunkte (22) in einem Bereich der Heizleiteranordnung (514) nur zwei Heizleiter (520, 620, 720, 820, 920) aufweisen, wobei vorzugsweise diese Heizleiter (520, 620, 720, 820, 920) den übrigen Heizleitern entsprechen, wobei insbesondere diese Verbindungspunkte (22) in einem Randbereich (26) der Heizleiteranordnung liegen oder an einen Frei-Flächenbereich (33) innerhalb der Heizleiteranordnung angrenzen, wobei vorzugsweise in einem Randbereich (26) ein Ausschnitt (28) im Randbereich (26) der Heizleiteranordnung (514) vorgesehen ist nach Art einer Einbuchtung, wobei vorzugsweise im Bereich der Einbuchtung an den angrenzenden bzw. außenliegenden Verbindungspunkten(22) zwei oder drei Heizleiter (520, 620, 720, 820, 920) miteinander verbunden sind, insbesondere genau ein Heizleiter oder genau zwei Heizleiter weniger als an der sonstigen Heizleiteranordnung (514).

9. Heizeinrichtung nach einem der vorhergehenden Ansprüche, **dadurch gekennzeichnet, dass** ein Frei-Flächenbereich (33) innerhalb der Heizleiteranordnung (14) frei ist von Heizleitern (520, 620, 720, 820, 920) und von Verbindungspunkten, wobei vorzugsweise der Frei-Flächenbereich (33) umrahmt ist von Heizleitern (520, 620, 720, 820, 920), insbesondere von Heizleitern in gerader Erstreckung bzw. Verlängerung zueinander, wobei vorzugsweise an mehreren an den Frei-Flächenbereich (33) angrenzenden Verbindungspunkten (22) zwei oder drei Heizleiter miteinander verbunden sind, wobei insbesondere der Frei-Flächenbereich (33) zwischen dem Zehnfachen und dem Fünfzigfachen der Fläche einer Masche (24) entspricht.

10. Heizeinrichtung nach einem der vorhergehenden Ansprüche, **dadurch gekennzeichnet, dass** eine Flächenheizleistung innerhalb der Fläche der Heizleiteranordnung (14) um maximal 25% variiert, vorzugsweise um maximal 10%.

11. Heizeinrichtung nach einem der vorhergehenden Ansprüche, **dadurch gekennzeichnet, dass** Neben-Anschlusskontakte (39a, 39b) mit jedem der Anschlusskontakte (516, 616, 716, 816, 916) verbunden sind, die in einer Richtung senkrecht zu einem Längsverlauf der Anschlusskontakte (516, 616, 716, 816, 916) einander paarweise gegenüberliegen, wobei die Neben-Anschlusskontakte (39a, 39b), die jeweils mit einem Anschlusskontakt (516, 616, 716, 816, 916) verbunden sind, voneinander getrennt sind und jeweils mittels Brückenkontakten (41a, 41b) mit dem Anschlusskontakt (516, 616, 716, 816, 916) elektrisch verbunden sind, wobei vorzugsweise die Brückenkontakte (41a, 41b) durch Lasern oder mechanisches Ritzen durchtrennbar sind zum elektrischen Abgleich der Heizeinrichtung (511, 611, 711, 811, 911) auf einen vorgegebenen Widerstandswert.

12. Heizeinrichtung nach einem der vorhergehenden Ansprüche, **dadurch gekennzeichnet, dass** Flächenkontakte (543) auf eine Heizleiteranordnung (514b, 514c) aufgebracht sind, die streifenförmig ausgebildet sind und die zumindest einen Teil einer Breite einer Heizleiteranordnung (514b, 514c) in Richtung quer zu ihrer Längserstreckung überdecken und elektrisch kontaktieren, wobei vorzugsweise die Flächenkontakte (543) mit elektrisch gut leitfähigem Material teilweise bedeckt werden können, das auf einen benachbarten Anschlusskontakt (516, 616, 716, 816, 916) oder einen Neben-Anschlusskontakt (39a, 39b) oder auf eine benachbarte Heizleiteranordnung (514b, 514c) überlappt und dort kontaktiert, wobei insbesondere die Breite eines Flächenkontakts (543) in Richtung hin zu dem benachbarten Anschlusskontakt (516, 616, 716, 816, 916), dem Neben-Anschlusskontakt (39a, 39b) oder der benachbarten Heizleiteranordnung (514b, 514c) größer wird, insbesondere an einem in diese Richtung weisenden Ende, vorzugsweise mindestens 50% breite wird.

13. Heizeinrichtung nach einem der vorhergehenden Ansprüche, **dadurch gekennzeichnet, dass** eine Breite des Zusatz-Heizleiters (521, 721a, 721d, 821a, 821d, 921a, 921d) weniger als 50% der Breite des Heizleiters (520, 620, 720, 820, 920) beträgt.

14. Heizeinrichtung nach Anspruch 13, **dadurch gekennzeichnet, dass** eine Länge des Zusatz-Heizleiters (521, 721a, 721d, 821a, 821d, 921a, 921d) zwischen 90% und 150% der Länge der Heizleiters beträgt.

15. Heizeinrichtung nach einem der vorhergehenden Ansprüche, **dadurch gekennzeichnet, dass** eine Masche (1024) angenähert sechseckig bzw. in Form einer Wabe ausgebildet ist, vorzugsweise genau sechseckig, wobei insbesondere vier Längsseiten des Sechsecks von jeweils einem einzigen Heizleiter (1020a, 1020b) gebildet sind und zwei Längsseiten des Sechsecks von jeweils einem länglich ausgebildeten Verbindungspunkt (1022) gebildet sind, wobei vorzugsweise die Heizleiter (1020a, 1020b) länger sind als die länglich ausgebildeten Verbindungspunkte (1022).

16. Heizeinrichtung nach einem der vorhergehenden Ansprüche, **dadurch gekennzeichnet, dass** zwischen Heizleiter (520, 620, 720, 820, 920) und Träger (512, 612, 712, 812, 912) eine Isolationsschicht (1346) und/oder eine Dielektrikumsschicht vorgesehen ist, die mindestens so breit ist wie der Heizleiter (520, 620, 720, 820, 920) und maximal 10 mm breiter ist als der Heizleiter (520, 620, 720, 820, 920) an beiden Seiten des Heizleiters und maximal 10 mm auf beiden Seiten unter dem Heizleiter hervorragt, insbesondere maximal 2 mm, wobei vorzugsweise der Verlauf der Isolationsschicht (1346) und/oder der Dielektrikumsschicht dem Verlauf der Heizleiter (520, 620, 720, 820, 920) entspricht, wobei innerhalb der Maschen (24) die Isolationsschicht (1346) und/oder die Dielektrikumsschicht Freiräume aufweist ohne Isolationsschicht (1346) und/oder ohne Dielektrikumsschicht.

17. Heizeinrichtung nach einem der vorhergehenden Ansprüche, **dadurch gekennzeichnet, dass** über oder auf dem Heizleiter (520, 620, 720, 820, 920) eine Abdeckschicht (1348) vorgesehen ist, die mindestens so breit ist wie der Heizleiter (520, 620, 720, 820, 920) und maximal 10 mm breiter ist als der Heizleiter an beiden Seiten des Heizleiters (520, 620, 720, 820, 920) und maximal 10 mm auf beiden Seiten den Heizleiter (520, 620, 720, 820, 920) überragt, insbesondere maximal 2 mm, wobei vorzugsweise der Verlauf der Abdeckschicht (1348) dem Verlauf der Heizleiter (520, 620, 720, 820, 920) entspricht, wobei innerhalb der Maschen (24) die Abdeckschicht (1348) Freiräume aufweist ohne Abdeckschicht (1348).

18. Heizeinrichtung nach einem der vorhergehenden Ansprüche, **dadurch gekennzeichnet, dass** die Heizleiteranordnung bzw. deren Heizleiter (520, 620, 720, 820, 920) entlang von Freischnittabschnitten (37a-c) durchtrennt sind, wobei vorzugsweise Freischnittabschnitte (37a-c) an einem Außenrandbereich der Heizleiteranordnung beginnen und eine geschlossene Fläche der Heizleiteranordnung derart abtrennen und dabei die einzelnen Heizleiter (520, 620, 720, 820, 920) durchtrennen, dass die geschlossene Fläche elektrisch von der übrigen Heizleiteranordnung abgetrennt und elektrisch isoliert ist.

19. Heizeinrichtung nach einem der vorhergehenden Ansprüche, **dadurch gekennzeichnet, dass** quer zu einer Stromflussrichtung durch eine gitterförmige Heizleiteranordnung (1714) zwischen zwei Anschlusskontakten (1716) linienförmige Bahnen (1723) aus Heizleitermaterial vorgesehen sind, wobei vorzugsweise die linienförmigen Bahnen (1723) aus Heizleitermaterial durch Verbindungspunkte (1722) der Heizleiter (1720) bzw. der Maschen (1724) verlaufen.

## Claims

1. A heating device (511, 611, 711, 811, 911) comprising:
- a large-area expanded carrier (512, 612, 712, 812, 912),
- two connection contacts (516, 616, 716, 816, 916),
- at least one heating conductor array (514b/c, 614b/c, 714b/c, 814b/c, 914b/c) on the carrier (512, 612, 712, 812, 912), which is connected to the connection contacts (516, 616, 716, 816, 916) for electrical connection,
wherein
- the heating conductor array (514b/c, 614b/c, 714b/c, 814b/c, 914b/c) comprises a plurality of heating conductors (520, 620, 720, 820, 920),
- the heating conductors (520, 620, 720, 820, 920) are connected to one another at connection points (22),
- the heating conductors (520, 620, 720, 820, 920) are connected in parallel and series configurations between the connection contacts (516, 616, 716, 816, 916),
- at least three heating conductors (520, 620, 720, 820, 920) in each case form a closed loop (24), and at the connection points (22), at least three heating conductors (520, 620, 720, 820, 920) are connected to one another,
- the heating conductor array is applied to the carrier (512, 612, 712, 812, 912) using a layering process with a layered structure,
wherein
- the heating device (511, 611, 711, 811, 911) comprises at least one additional heating conductor array (514a/d, 614a/d, 714a/d, 814a/d, 914a/d), which has two additional connection contacts (516a/c/b/e, 616a/c/b/e, 716a/c/b/e, 816a/c/b/e, 916a/c/b/e) and a single large-area additional heating conductor (521, 721a, 721d, 821a, 821d, 921a, 921d) between them,
- the additional heating conductor (521, 721a, 721d, 821a, 821d, 921a, 921d) is elongated between the two additional connection contacts (516a/c/b/e, 616a/c/b/e, 716a/c/b/e, 816a/c/b/e, 916a/c/b/e),
**characterized in that**
- the length of the additional heating conductor (521, 721a, 721d, 821a, 821d, 921a, 921d) is at least ten times greater than its width,
- the width of the additional heating conductor (521, 721a, 721d, 821a, 821d, 921a, 921d) is smaller than a width of the heating conductor array (520, 620, 720, 820, 920),
- at least two heating conductor arrays (514b/c, 614b/c, 714b/c, 814b/c, 914b/c) and at least two additional heating conductors (521, 721a, 721d, 821a, 821d, 921a, 921d) are arranged on the carrier (512, 612, 712, 812, 912),
- the heating conductor arrays (514b/c, 614b/c, 714b/c, 814b/c, 914b/c) and the additional heating conductors (521, 721a, 721d, 821a, 821d, 921a, 921d) run parallel to one another,
- the at least two heating conductor arrays (514b/c, 614b/c, 714b/c, 814b/c, 914b/c) run between the at least two additional heating conductors (521, 721a, 721d, 821a, 821d, 921a, 921d).

2. Heating device according to claim 1, **characterized in that** at least 80% of the connection points (22) have an equal number of heating conductors (520, 620, 720, 820, 920) connected to them, preferably at least 95% of the connection points (22).

3. Heating device according to claim 1 or 2, **characterized in that** exactly three heating conductors (520, 620, 720, 820, 920) or exactly four heating conductors (520, 620, 720, 820, 920) meet at the connection points (22), wherein, preferably, at a connection point (22) where exactly four heating conductors (520, 620, 720, 820, 920) meet, the respective opposite heating conductors (520, 620, 720, 820, 920) extend in exact alignment with one another.

4. Heating device according to any one of the preceding claims, **characterized in that** at least 80% of the heating conductors (520, 620, 720, 820, 920) are straight, preferably at least 95% of the heating conductors (520, 620, 720, 820, 920).

5. Heating device according to any one of claims 1 through 4, **characterized in that** at least 80% of the heating conductors (1120, 1220, 1820) are curved, preferably double-curved in opposite directions, wherein, in particular, a length of a double-curved heating conductor (1120, 1220, 1820) between the connection points (1122, 1222, 1822) at its ends is at least 5% longer than the straight section between these connection points (1122, 1222, 1822), preferably at least 10% longer.

6. Heating device according to any one of the preceding claims, **characterized in that** an angular region between two adjacent heating conductors (520) at a connection point (22) is not angular but is rounded, preferably rounded with a radius of at least 2%, specifically 5% to 100% of the maximum width of the heating conductor (520).

7. Heating device according to any one of the preceding claims, **characterized in that** the heating conductors (520, 620, 720, 820, 920) have different widths with a variation in width of at most 40%, in particular with a variation in width of at most 25%, wherein preferably either the variation in width is designed such that a heating conductor (20) has a constant width over a length between the two connection points (22) at its ends,
or the variation in width is designed such that a heating conductor (20) has a varying width at its ends over a length between the two connection points (22'), wherein, preferably, the width of the heating conductor (20) increases monotonically from one connection point (22') to the other connection point (22').

8. Heating device according to any one of the preceding claims, **characterized in that**, in a region of the heating conductor array (514), multiple connection points (22) have only two heating conductors (520, 620, 720, 820, 920), wherein these heating conductors (520, 620, 720, 820, 920) correspond to the remaining heating conductors, wherein, in particular, these connection points (22) are located in an edge region (26) of the heating conductor array or adjoin a free-space area (33) within the heating conductor array, wherein, preferably, a cutout (28) is provided in the edge region (26) of the heating conductor array (514) in the form of a recess, wherein, preferably in the region of the recess, two or three heating conductors (520, 620, 720, 820, 920) are connected to one another, in particular exactly one heating conductor or exactly two heating conductors fewer than in the rest of the heating conductor array (514).

9. Heating device according to any of the preceding claims, **characterized in that** a free-space area (33) within the heating conductor array (14) is free of heating conductors (520, 620, 720, 820, 920) and connection points, wherein the free-space area (33) is preferably framed by heating conductors (520, 620, 720, 820, 920), in particular by heating conductors extending in a straight line relative to one another, wherein, preferably, at several connection points (22) adjacent to the free-space area (33), two or three heating conductors are connected to one another, wherein, in particular, the free-space area (33) corresponds to between ten and fifty times the area of a mesh (24).

10. Heating device according to any of the preceding claims, **characterized in that** the surface heating power within the area of the heating conductor array (14) varies by a maximum of 25%, preferably by a maximum of 10%.

11. Heating device according to any of the preceding claims, **characterized in that** additional connection contacts (39a, 39b) are connected to each of the connection contacts (516, 616, 716, 816, 916), which are arranged in a direction perpendicular to the longitudinal axis of the connection contacts (516, 616, 716, 816, 916) are separated from one another and are each connected to the connection contact (516, 616, 716, 816, 916), are separated from one another and are each electrically connected to the connection contact (516, 616, 716, 816, 916) by means of bridge contacts (41a, 41b), wherein the bridge contacts (41a, 41b) can preferably be severed by laser cutting or mechanical scribing to electrically adjust the heating device (511, 611, 711, 811, 911) to a predetermined resistance value.

12. Heating device according to any one of the preceding claims, **characterized in that** surface contacts (543) are applied to a heating conductor array (514b, 514c), which are strip-shaped and which cover at least a portion of the width of a heating conductor array (514b, 514c) in a direction transverse to its longitudinal extent and make electrical contact with it, wherein the surface contacts (543) can preferably be partially covered with a highly electrically conductive material applied to an adjacent connection contact (516, 616, 716, 816, 916) or a secondary terminal contact (39a, 39b) or onto an adjacent heating conductor array (514b, 514c) and makes contact there; in particular, the width of a surface contact (543) in the direction toward the adjacent connection contact (516, 616, 716, 816, 916), the additional connection contact (39a, 39b), or the adjacent heating conductor array (514b, 514c), and in particular at an end facing in this direction, is at least 50% of the width.

13. Heating device according to any of the preceding claims, **characterized in that** a width of the additional heating conductor (521, 721a, 721d, 821a, 821d, 921a, 921d) is less than 50% of the width of the heating conductor (520, 620, 720, 820, 920).

14. Heating device according to claim 13, **characterized in that** the length of the additional heating conductor (521, 721a, 721d, 821a, 821d, 921a, 921d) is between 90% and 150% of the length of the heating conductor.

15. Heating device according to any one of the preceding claims, **characterized in that** a mesh (1024) is approximately hexagonal or honeycomb-shaped, preferably exactly hexagonal, wherein, in particular, four long sides of the hexagon are each formed by a single heating conductor (1020a, 1020b), and two longitudinal sides of the hexagon are each formed by an elongated connection point (1022), wherein the heating conductors (1020a, 1020b) are preferably longer than the elongated connection points (1022).

16. Heating device according to any one of the preceding claims, **characterized in that** an insulating layer (1346) and/or a dielectric layer is provided between the heating conductors (520, 620, 720, 820, 920) and the carrier (512, 612, 712, 812, 912) there is an insulating layer (1346) and/or a dielectric layer that is at least as wide as the heating conductor (520, 620, 720, 820, 920) and is at most 10 mm wider than the heating conductor (520, 620, 720, 820, 920) on both sides of the heating conductor and protrudes a maximum of 10 mm on both sides beneath the heating conductor, in particular a maximum of 2 mm, wherein the course of the insulating layer (1346) and/or the dielectric layer preferably corresponds to the course of the heating conductors (520, 620, 720, 820, 920), wherein, within the meshes (24), the insulating layer (1346) and/or the dielectric layer has open spaces without an insulating layer (1346) and/or without a dielectric layer.

17. Heating device according to any one of the preceding claims, **characterized in that** a covering layer (1348) is provided over or on the heating conductor (520, 620, 720, 820, 920), which is at least as wide as the heating conductor (520, 620, 720, 820, 920) and is at most 10 mm wider than the heating conductor on both sides of the heating conductor (520, 620, 720, 820, 920) and extends at most 10 mm on both sides beyond the heating conductor (520, 620, 720, 820, 920), in particular by a maximum of 2 mm, wherein the course of the covering layer (1348) preferably corresponds to the course of the heating conductors (520, 620, 720, 820, 920), wherein within the meshes (24) the covering layer (1348) has open areas without the covering layer (1348).

18. Heating device according to any one of the preceding claims, **characterized in that** the heating conductor array or its heating conductors (520, 620, 720, 820, 920) are severed along open-section segments (37a-c), wherein the open-section segments (37a-c) preferably begin at an outer edge region of the heating conductor assembly and sever a closed area of the heating conductor assembly in such a way that they cut through the individual heating conductors (520, 620, 720, 820, 920) in such a way that the closed area is electrically separated from the remainder of the heating conductor assembly and electrically insulated.

19. Heating device according to any one of the preceding claims, **characterized in that**, transverse to a direction of current flow through a grid-shaped heating conductor array (1714) between two connection contacts (1716), linear paths (1723) made of heating conductor material are provided, wherein the linear paths (1723) made of heating conductor material run through connection points (1722) of the heating conductors (1720) or the mesh openings (1724).

## Revendications

1. Dispositif de chauffage (511, 611, 711, 811, 911) comprenant :
- un support plat et étendu (512, 612, 712, 812, 912),
- deux contacts de raccordement (516, 616, 716, 816, 916),
- au moins un ensemble de conducteurs chauffants (514b/c, 614b/c, 714b/c, 814b/c, 914b/c) sur le support (512, 612, 712, 812, 912), qui est relié aux contacts de raccordement (516, 616, 716, 816, 916) pour le raccordement électrique,
où
- l'ensemble de conducteurs chauffants (514b/c, 614b/c, 714b/c, 814b/c, 914b/c) comprend une pluralité de conducteurs chauffants (520, 620, 720, 820, 920),
- les conducteurs chauffants (520, 620, 720, 820, 920) sont reliés entre eux en des points de connexion (22),
- les conducteurs chauffants (520, 620, 720, 820, 920) sont interconnectés globalement en montages en parallèle et en série entre les contacts de raccordement (516, 616, 716, 816, 916),
- au moins trois conducteurs chauffants (520, 620, 720, 820, 920) forment chacun une boucle fermée (24) et au moins trois conducteurs chauffants (520, 620, 720, 820, 920) sont reliés entre eux aux points de connexion (22),
- l'ensemble de conducteurs chauffants est appliqué sur le support (512, 612, 712, 812, 912) selon un procédé de stratification avec une structure en couches,
dans lequel
- le dispositif de chauffage (511, 611, 711, 811, 911)comporte au moins un agencement de conducteurs chauffants supplémentaires (514a/d, 614a/d, 714a/d, 814a/d, 914a/d) qui comportent deux contacts de raccordement supplémentaires (516a/c/b/e, 616a/c/b/e, 716a/c/b/e, 816a/c/b/e, 916a/c/b/e) et un seul conducteur chauffant supplémentaire plat (521, 721a, 721d, 821a, 821d, 921a, 921d) entre eux,
- le conducteur chauffant supplémentaire (521, 721a, 721d, 821a, 821d, 921a, 921d) s'étendant longitudinalement entre les deux contacts de raccordement supplémentaires (516a/c/b/e, 616a/c/b/e, 716a/c/b/e, 816a/c/b/e, 916a/c/b/e),
**caractérisé en ce que**
- la longueur du conducteur chauffant supplémentaire (521, 721a, 721d, 821a, 821d, 921a, 921d) est au moins dix fois supérieure à sa largeur,
- la largeur du conducteur chauffant supplémentaire (521, 721a, 721d, 821a, 821d, 921a, 921d) est inférieure à la largeur de l'ensemble de conducteurs chauffants (520, 620, 720, 820, 920),
- au moins deux ensembles de conducteurs chauffants (514b/c, 614b/c, 714b/c, 814b/c, 914b/c) et au moins deux conducteurs chauffants supplémentaires (521, 721a, 721d, 821a, 821d, 921a, 921d) sont disposés sur le support (512, 612, 712, 812, 912),
- les ensembles de conducteurs chauffants (514b/c, 614b/c, 714b/c, 814b/c, 914b/c) et les conducteurs chauffants supplémentaires (521, 721a, 721d, 821a, 821d, 921a, 921d) s'étendent parallèlement les uns aux autres,
- les au moins deux ensembles de conducteurs chauffants (514b/c, 614b/c, 714b/c, 814b/c, 914b/c) s'étendent entre les au moins deux conducteurs chauffants supplémentaires (521, 721a, 721d, 821a, 821d, 921a, 921d).

2. Dispositif de chauffage selon la revendication 1, **caractérisé en ce qu'**au moins 80 % des points de connexion (22) comportent un nombre identique de conducteurs chauffants (520, 620, 720, 820, 920) qui leur sont reliés, de préférence au moins 95 % des points de connexion (22).

3. Dispositif de chauffage selon la revendication 1 ou 2, **caractérisé en ce qu'**exactement trois conducteurs chauffants (520, 620, 720, 820, 920) ou exactement quatre conducteurs chauffants (520, 620, 720, 820, 920) se rejoignent, les conducteurs chauffants respectivement opposés (520, 620, 720, 820, 920) s'étendent dans le prolongement exact les uns des autres.

4. Dispositif de chauffage selon l'une des revendications précédentes, **caractérisé en ce qu'**au moins 80 % des conducteurs chauffants (520, 620, 720, 820, 920) sont rectilignes, de préférence au moins 95 % des conducteurs chauffants (520, 620, 720, 820, 920).

5. Dispositif de chauffage selon l'une des revendications 1 à 4, **caractérisé en ce qu'**au moins 80 % des conducteurs chauffants (1120, 1220, 1820) sont courbés, de préférence courbés deux fois en sens inverse, la longueur d'un conducteur chauffant à double courbure (1120, 1220, 1820) entre les points de connexion (1122, 1222, 1822) à ses extrémités est au moins 5 % plus longue que la longueur en ligne droite entre ces points de connexion (1122, 1222, 1822), de préférence au moins 10 % plus longue.

6. Dispositif de chauffage selon l'une des revendications précédentes, **caractérisé en ce qu'**une zone angulaire entre deux conducteurs chauffants (520) adjacents au niveau d'un point de connexion (22) n'est pas angulaire, mais arrondie, de préférence arrondie avec un rayon d'au moins 2 %, en particulier de 5 % à 100 % de la largeur maximale du conducteur chauffant (520).

7. Dispositif de chauffage selon l'une des revendications précédentes, **caractérisé en ce que** les conducteurs chauffants (520, 620, 720, 820, 920) présentent des largeurs différentes avec une variation de largeur maximale de 40 %, en particulier avec une variation de largeur maximale de 25 %, de préférence
soit la variation de largeur est conçue de telle sorte qu'un conducteur chauffant (20) présente une largeur constante sur une longueur comprise entre les deux points de connexion (22) à ses extrémités,
soit une variation de la largeur est conçue de telle sorte qu'un conducteur chauffant (20) présente une largeur variable sur une étendue entre les deux points de connexion (22') à ses extrémités, la largeur du conducteur chauffant (20) augmentant de préférence de manière monotone d'un point de connexion (22') à l'autre point de connexion (22').

8. Dispositif de chauffage selon l'une des revendications précédentes, **caractérisé en ce que** plusieurs points de connexion (22) dans une zone de l'agencement de conducteurs chauffants (514) ne comportent que deux conducteurs chauffants (520, 620, 720, 820, 920), ces conducteurs chauffants (520, 620, 720, 820, 920) correspondent aux autres conducteurs chauffants, ces points de connexion (22) étant notamment situés dans une zone périphérique (26) de l'agencement de conducteurs chauffants ou jouxtant une zone de surface libre (33) à l'intérieur de l'agencement de conducteurs chauffants, une découpe (28) étant de préférence prévue dans une zone périphérique (26) de l'ensemble de conducteurs chauffants (514) à la manière d'un renfoncement, deux ou trois conducteurs chauffants (520, 620, 720, 820, 920) sont reliés entre eux, en particulier exactement un conducteur chauffant ou exactement deux conducteurs chauffants de moins que sur le reste de l'ensemble de conducteurs chauffants (514).

9. Dispositif de chauffage selon l'une des revendications précédentes, **caractérisé en ce qu'**une zone de surface libre (33) à l'intérieur de l'ensemble de conducteurs chauffants (14) est exempte de conducteurs chauffants (520, 620, 720, 820, 920) et de points de connexion, la surface libre (33) étant de préférence encadrée par des conducteurs chauffants (520, 620, 720, 820, 920), en particulier par des conducteurs chauffants s'étendant en ligne droite ou dans le prolongement les uns des autres, deux ou trois conducteurs chauffants étant de préférence reliés entre eux en plusieurs points de connexion (22) adjacents à la surface libre (33), la surface libre (33) correspondant en particulier à une surface comprise entre dix et cinquante fois celle d'une maille (24).

10. Dispositif de chauffage selon l'une des revendications précédentes, **caractérisé en ce qu'**une puissance de chauffage surfacique varie au sein de la surface de l'agencement de conducteurs chauffants (14) de 25 % au maximum, de préférence de 10 % au maximum.

11. Dispositif de chauffage selon l'une des revendications précédentes, **caractérisé en ce que** des contacts de connexion auxiliaires (39a, 39b) sont reliés à chacun des contacts de raccordement (516, 616, 716, 816, 916) qui se trouvent dans une direction perpendiculaire à l'axe longitudinal des contacts de raccordement (516, 616, 716, 816, 916) se font face par paires, les contacts de connexion auxiliaires (39a, 39b), qui sont respectivement reliés à un contact de raccordement (516, 616, 716, 816, 916), sont séparés les uns des autres et sont chacun reliés au contact de raccordement (516, 616, 716, 816, 916) au moyen de contacts de pontage (41a, 41b), les contacts de pontage (41a, 41b) pouvant de préférence être sectionnés par laser ou par rayure mécanique afin d'ajuster électriquement le dispositif de chauffage (511, 611, 711, 811, 911) à une valeur de résistance prédéfinie.

12. Dispositif de chauffage selon l'une des revendications précédentes, **caractérisé en ce que** des contacts de surface (543) sont appliqués sur un ensemble de conducteurs chauffants (514b, 514c) qui sont réalisés en forme de bandes et qui recouvrent au moins une partie de la largeur d'un ensemble de conducteurs chauffants (514b, 514c) dans une direction transversale à son extension longitudinale et établissent un contact électrique avec celle-ci, les contacts de surface (543) pouvant de préférence être partiellement recouverts d'un matériau électriquement conducteur, qui est appliqué sur un contact de raccordement adjacent (516, 616, 716, 816, 916) ou un contact de connexion auxiliaires (39a, 39b) ou sur un agencement de conducteurs chauffants adjacent (514b, 514c) et y établit un contact, la largeur d'un contact de surface (543) s'étendant notamment en direction du contact de raccordement adjacent (516, 616, 716, 816, 916), le contact de connexion auxiliaires (39a, 39b) ou l'ensemble de conducteurs chauffants adjacent (514b, 514c), en particulier au niveau d'une extrémité orientée dans cette direction, atteignant de préférence au moins 50 % de sa largeur.

13. Dispositif de chauffage selon l'une des revendications précédentes, **caractérisé en ce qu'**une largeur du conducteur chauffant supplémentaire (521, 721a, 721d, 821a, 821d, 921a, 921d) est inférieure à 50 % de la largeur du conducteur chauffant (520, 620, 720, 820, 920).

14. Dispositif de chauffage selon la revendication 13, **caractérisé en ce que** la longueur du conducteur chauffant supplémentaire (521, 721a, 721d, 821a, 821d, 921a, 921d) est comprise entre 90 % et 150 % de la longueur du conducteur chauffant.

15. Dispositif de chauffage selon l'une des revendications précédentes, **caractérisé en ce qu'**une maille (1024) est de forme approximativement hexagonale ou en nid d'abeille, de préférence exactement hexagonale, quatre côtés longitudinaux de l'hexagone étant notamment formés chacun par un seul conducteur chauffant (1020a, 1020b) et deux côtés longitudinaux de l'hexagone sont formés chacun par un point de connexion allongé (1022), les conducteurs chauffants (1020a, 1020b) étant de préférence plus longs que les points de connexion allongés (1022).

16. Dispositif de chauffage selon l'une des revendications précédentes, **caractérisé en ce qu'**entre le conducteur chauffant (520, 620, 720, 820, 920) et le support (512, 612, 712, 812, 912) est prévue une couche isolante (1346) et/ou une couche diélectrique qui est au moins aussi large que le conducteur chauffant (520, 620, 720, 820, 920) et qui dépasse de 10 mm au maximum par rapport au conducteur chauffant (520, 620, 720, 820, 920) des deux côtés du conducteur chauffant et dépasse de 10 mm au maximum des deux côtés sous le conducteur chauffant, en particulier de 2 mm au maximum, le tracé de la couche isolante (1346) et/ou de la couche diélectrique correspondant de préférence au tracé des conducteurs chauffants (520, 620, 720, 820, 920), la couche isolante (1346) et/ou la couche diélectrique présentant, à l'intérieur des mailles (24), des espaces libres dépourvus de couche isolante (1346) et/ou de couche diélectrique.

17. Dispositif de chauffage selon l'une des revendications précédentes, **caractérisé en ce qu'**une couche de recouvrement (1348) est prévue au-dessus ou sur le conducteur chauffant (520, 620, 720, 820, 920), laquelle est au moins aussi large que le conducteur chauffant (520, 620, 720, 820, 920) et ne dépasse pas de plus de 10 mm de largeur par rapport au conducteur chauffant des deux côtés de celui-ci (520, 620, 720, 820, 920) et ne dépasse pas de plus de 10 mm de chaque côté du conducteur chauffant (520, 620, 720, 820, 920), en particulier de 2 mm au maximum, le tracé de la couche de recouvrement (1348) suivant de préférence le tracé du conducteur chauffant (520, 620, 720, 820, 920), la couche de recouvrement (1348) présentant, à l'intérieur des mailles (24), des espaces libres dépourvus de couche de recouvrement (1348).

18. Dispositif de chauffage selon l'une des revendications précédentes, **caractérisé en ce que** l'ensemble de conducteurs chauffants ou ses conducteurs chauffants (520, 620, 720, 820, 920) sont sectionnés le long de sections à découpe libre (37a-c), les sections à découpe libre (37a-c) commençant de préférence au niveau d'une zone de bordure extérieure de l'ensemble de conducteurs chauffants et séparant une surface fermée de l'ensemble de conducteurs chauffants de telle sorte qu'elles sectionnent les différents conducteurs chauffants (520, 620, 720, 820, 920) de telle sorte que la surface fermée soit séparée électriquement du reste de l'ensemble de conducteurs chauffants et isolée électriquement.

19. Dispositif de chauffage selon l'une des revendications précédentes, **caractérisé en ce que**, transversalement à une direction de circulation du courant à travers un agencement de conducteurs chauffants en forme de grille (1714) entre deux contacts de raccordement (1716), des pistes linéaires (1723) en matériau conducteur chauffant sont prévues, les pistes linéaires (1723) en matériau conducteur de chaleur passent par des points de connexion (1722) des conducteurs chauffants (1720) ou des mailles (1724).
